# EUROPÄISCHE PATENTSCHRIFT

(11) **EP 4 103 786 B1**
(45) Veröffentlichungstag und Bekanntmachung des Hinweises auf die Patenterteilung: **11.03.2026**
(21) Anmeldenummer: 21705115.0
(22) Anmeldetag: 04.02.2021
(51) Int. Cl.: E02D 17/20, E02B 5/02

(54) **SCHUTZVORRICHTUNG UND BÖSCHUNGSSICHERUNG**
EROSION PROTECTION
PROTECTION D'ÉROSION

(30) Priorität: 13.02.2020 DE 102020103812
(43) Veröffentlichungstag der Anmeldung: 21.12.2022
(73) Patentinhaber: Naue GmbH & Co. KG, 32339 Espelkamp-Fiestel (DE)
(72) Erfinder: EICHER, Manuel, 9315 Winden (CH); PRAMBAUER, Martina, 4600 Marchtrenk (AT)
(74) Vertreter: Eisenführ Speiser
(86) Internationale Anmeldenummer: PCT/EP2021/052706
(87) Internationale Veröffentlichungsnummer: WO 2021/160517

(56) Entgegenhaltungen:
- KR-A- 20110 098 188
- KR-A- 20140 074 582
- US-A1- 2010 248 574

## Beschreibung

### Stand der Technik

Die Erfindung betrifft eine Schutzvorrichtung nach dem Oberbegriff des Anspruchs 1, eine Verwendung der Schutzvorrichtung nach dem Anspruch 13, ein Verfahren zu einer Herstellung der Schutzvorrichtung nach dem Oberbegriff des Anspruchs 14 und ein Verfahren zu einer Montage der Schutzvorrichtung nach dem Anspruch 17.

Es ist bereits eine Schutzvorrichtung mit einem Mattenelement, welches zumindest dazu vorgesehen ist, flächig über eine zu schützende Oberfläche ausgebreitet zu werden, und welches zumindest zu einem Großteil aus einem vliesartigen Verbund mit einer Vielzahl an Fasern ausgebildet ist, vorgeschlagen worden.

Aus KR 2011 0098188 A ist eine Vegetationsmatte zur Wiederherstellung eines Waldes nach einem Waldbrand vorbekannt, die eine zwischen zwei nichtgewebten Lagen aus einem biodegradierbaren Material angeordnete Vegetationslage mit Planzensamen aufweist.

Aus KR 2014 0074582 A ist eine Hangvegetationsstruktur vorbekannt, die eine Zusamennsetzung für eine Hangvegetation und ein auf der Oberfläche einer Böschung anzuordnendes Netzelement aufweist, das verhindert, dass die Böschung abrutscht.

US 2010/248574 A1 beschreibt ein zweilagiges, gewebtes Geotextil aus zwei miteinander verwobenen Lagern aus Fasern, die typischerweise aus Thermoplasten wie Polyamid, Polyimid, Polyester und anderen Polymeren hergestellt sind. Das Geotextil dient zur Auflage auf ungeschützte Bodenschichten, um Erosion durch Wind und Wasserströmung zu verhindern. Die beiden Lagen sind aus unterschiedlichen Materialien hergestellt und durch Schrumpfung infolge Temperatureinwirkung erfolgt eine Ablösung der beiden Lagen voneinander.

Die Aufgabe der Erfindung besteht insbesondere darin, eine gattungsgemäße Vorrichtung mit vorteilhaften Schutzeigenschaften bereitzustellen, welche insbesondere zugleich besonders umweltverträglich ist. Die Aufgabe wird erfindungsgemäß durch die Merkmale der Patentansprüche 1, 13, 14 und 17 gelöst, während vorteilhafte Ausgestaltungen und Weiterbildungen der Erfindung den Unteransprüchen entnommen werden können.

### Vorteile der Erfindung

Die Erfindung geht aus von einer Schutzvorrichtung, insbesondere einer Erosionsschutzvorrichtung und/oder einer Drainagevorrichtung, vorzugsweise einer Geotextilie, mit einem Mattenelement, welches zumindest dazu vorgesehen ist, flächig über eine zu schützende Oberfläche ausgebreitet zu werden, und welches zumindest zu einem Großteil aus einem, insbesondere dreidimensionalen, vliesartigen, insbesondere wirrvliesartigen, Verbund mit einer Vielzahl an Fasern ausgebildet ist.

Es wird vorgeschlagen, dass die Fasern als biodegradable Kunststofffasern ausgebildet sind. Dadurch können insbesondere vorteilhafte Schutzeigenschaften bei gleichzeitig hoher Umweltverträglichkeit erreicht werden. Vorteilhaft verwittert die Schutzvorrichtung frei von umweltschädlichen und/oder naturfremden Rückständen, insbesondere frei von Plastikrückständen, insbesondere Makro-, Mikro- und/oder Nanoplastikrückständen, welche insbesondere auch auf großen Zeitskalen biologisch nicht abbaubar sind, und/oder frei von (schwer-)metallischen Rückständen. Dadurch kann vorteilhaft eine gute Umweltverträglichkeit erreicht werden, wodurch vorteilhaft eine besonders gute Eignung für einen Einsatz in ökologisch sensiblen Regionen erreicht werden kann. Zudem kann vorteilhaft eine hohe Biokompatibilität erreicht werden, insbesondere mit der die Schutzvorrichtung umgebenden Vegetation und/oder Fauna. Beispielsweise kann eine Schädigung von Lebewesen, welche Fasern der Schutzvorrichtung inkorporieren, und/oder eine Anreicherung von Mikroplastik in der Nahrungskette vorteilhaft gering gehalten werden. Vorteilhaft hat das aus den biodegradablen Kunststofffasern ausgebildete Mattenelement unter gleichen Verwitterungsbedingungen eine längere Lebensdauer als Erosionsschutzmatten aus biologisch abbaubaren Naturmaterialien wie beispielsweise Kokosfasern, Schilffasern, Jutefasern oder dergleichen. Dadurch kann vorteilhaft ein Erosionsschutz über einen Zeitraum von Jahren (statt Monaten) gewährleistet werden und trotzdem eine hohe Umweltverträglichkeit garantiert werden. Vorteilhaft hat das aus den biodegradablen Kunststofffasern ausgebildete Mattenelement eine vergleichbare Lebensdauer und/oder eine vergleichbare Haltbarkeit (Reißfestigkeit etc.) wie momentan verwendete Erosionsschutzmatten aus Polypropylen (PP), welche bei Verwitterung Mikro- und Nanoplastikteilchen bildet. Insbesondere ist denkbar, dass das Mattenelement weitere Bestandteile, insbesondere Fasern, aufweist, insbesondere dass dem Verbund weitere Bestandteile, insbesondere Fasern, beigemischt sind, vorzugsweise ist jedoch das Mattenelement überwiegend und bevorzugt vollständig aus den biodegradablen Kunststofffasern ausgebildet.

Die Schutzvorrichtung ist insbesondere zu einem Schutz, insbesondere Erosionsschutz, eines abfallenden Geländes, insbesondere zu einer Böschungsund/oder Hangsicherung, beispielsweise im Tiefbau, im Wasserbau und/oder im Straßenbau und/oder vorzugsweise im Rahmen von geotechnischen Sicherungsbauten, vorgesehen. Insbesondere ist die Schutzvorrichtung zu einem Einsatz im Rahmen ingenieurbiologischer Baumaßnahmen vorgesehen. Alternativ oder zusätzlich ist die Schutzvorrichtung zu einer Drainage einer Oberfläche, beispielsweise eines Bodens, insbesondere eines Bodens eines Bauwerks, oder eines Dachs, insbesondere eines Flachdachs eines Bauwerks, vorgesehen. In diesem Fall bildet das Mattenelement eine Drainagematte aus. Alternativ oder zusätzlich kann die Schutzvorrichtung zu einem Einsatz in der Landwirtschaft, beispielsweise zu einem Schutz von Früchten, vorgesehen sein. Beispielsweise kann die Schutzvorrichtung im Erdbeeranbau als Alternative zu Holzwolle oder dergleichen unter die an der Pflanze reifenden Erdbeeren untergelegt werden, so dass diese nicht in Kontakt mit dem Erdboden kommen.

Alternativ oder zusätzlich ist die Schutzvorrichtung dazu vorgesehen, eine Neuund/oder Wiederbegrünung eines Geländes, insbesondere eines abfallenden Geländes, zu erleichtern und/oder zu ermöglichen. Insbesondere ist die Schutzvorrichtung, vorzugsweise zumindest die biodegradablen Kunststoffasern der Schutzvorrichtung, dazu vorgesehen, nach einer, insbesondere in Abhängigkeit von einer Ausgestaltung der Kunststofffasern (Dicke, Länge, Form, Anzahl, etc.) und/oder von einer Ausgestaltung des Verbunds (Faserdichte, Art und/oder Grad einer Verschlingung der Fasern, etc.) vorgebbaren, Zeitdauer, beispielsweise nach einer, zwei, drei oder mehr Vegetationsperioden, vollständig verschwunden, insbesondere verrottet, zu sein. Beispielsweise weist eine für eine rasche Wiederbegrünung eines Geländes mit einer fertilen obersten Bodenschicht vorgesehene Schutzvorrichtung ein vergleichsmäßig schnellverrottendes Mattenelement auf, welches insbesondere bereits nach einer oder zwei Wachstumsperioden bereits nahezu vollständig zersetzt ist. Alternativ ist beispielsweise eine für ein Gelände mit kargen, unfruchtbaren, z.B. steinigen oder sehr steil abfallenden, Böden vorgesehene Schutzvorrichtung vergleichsweise langsam verrottend ausgebildet und zersetzt sich erst nach mehreren, beispielsweise vier, fünf, sechs oder mehr Wachstumsperioden. Vorteilhaft ist eine Verrottungsdauer der Kunststofffasern mittels einer Einstellung der Zusammensetzung des vliesartigen Verbunds einstellbar und/oder auf zu erwartende Witterungsbedingungen abstimmbar. Die Schutzvorrichtung, insbesondere die Geotextilie, ist insbesondere als eine Böschungsmatte und/oder als eine Krallmatte ausgebildet.

Unter einer "Geotextilie" soll insbesondere eine flächige oder eine dreidimensionale Textilie verstanden werden, welche wasserdurchlässig ist und welche als Baustoff im Bereich des Tief-, Wasser- und Verkehrswegebaus und/oder für geotechnische Sicherungsarbeiten verwendet wird. Vorzugsweise ist eine Geotextilie zu einem Trennen, einem Dränen, einem Filtern, einem Bewehren, einem Schützen, einem Verpacken und/oder einem Erosionsschutz vorgesehen. Insbesondere ist die Geotextilie als ein Geovlies ausgebildet. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Kunststofffaser" soll insbesondere eine aus Makromolekülen bestehende Faser verstanden werden, deren chemischer Haupt- und/oder Grundbestandteil zumindest ein synthetisch oder halbsynthetisch erzeugtes Polymer mit organischen Gruppen und/oder regenerierte Cellulose ist. Vorzugsweise ist die Kunststofffaser eine Polymerfaser, bevorzugt eine Synthesefaser, und/oder eine Regeneratfaser, bevorzugt eine Viskosefaser. Insbesondere bildet eine Kunststofffaser eine Stapelfaser aus, welche vorzugsweise über ein Schmelzspinnverfahren mit Hilfe von Siebplatten extrudiert sind. Alternativ ist jedoch auch denkbar, dass die Kunststofffaser ein extrudiertes Monofilament ausbildet. Insbesondere im Vergleich zu Geotextilien aus Naturfaser, beispielsweise Jute-, Schilf- und/oder Kokosfasern, kann vorteilhaft eine Geschwindigkeit der biologischen Zersetzung verlangsamt werden. Kunststofffasern sind vorteilhaft weniger anfällig gegen einen Befall mit Schimmelpilzen. Vorteilhaft weisen die Kunststofffasern eine geringe Saugfähigkeit für Wasser auf, was ein Risiko eines Befalls mit Schimmelpilzen vorteilhaft weiter verringert. Insbesondere weisen die Kunststofffasern einen runden Querschnitt, einen ovalen Querschnitt, einen trilobalen Querschnitt und/oder einen eckigen Querschnitt auf. Insbesondere ist zumindest ein Teil der Kunststofffasern als Stapelfasern ausgebildet, vorzugsweise sind alle Kunststofffasern als Stapelfasern ausgebildet. Alternativ oder zusätzlich kann insbesondere zumindest ein Teil der Kunststofffasern als Endlosfasern ausgebildet sein.

Darunter, dass die Kunststofffasern einen "dreidimensionalen Verbund" ausbilden, soll insbesondere verstanden werden, dass einzelne Kunststofffasern der Vielzahl an Kunststofffasern in unterschiedliche, alle drei Raumrichtungen umfassende Richtungen ausgerichtet sind / sein können und/oder dass die Kunststofffasern insbesondere zumindest teil- und/oder abschnittsweise eine Ausrichtung in eine Richtung senkrecht zu der flächigen Ausbreitungsrichtung der Schutzvorrichtung aufweisen. Insbesondere können verschiedene Teilabschnitte einer Kunststofffaser in zumindest zwei verschiedene Raumrichtungen, vorzugsweise in zumindest drei verschiedene Raumrichtungen, ausgerichtet sein. Insbesondere ist das gesamte Mattenelement dreidimensional ausgebildet. Insbesondere ist das Mattenelement eine flächig ausbreitbare und dreidimensionale vliesartige Textilie. Vorzugsweise weist die Schutzvorrichtung durch die dreidimensionale Strukturierung eine Erstreckung senkrecht zu der flächigen Ausbreitungsrichtung, insbesondere eine Dicke, auf, welche größer ist als ein 4-faches, vorzugsweise als ein 6-faches, vorteilhaft als ein 8-faches, besonders vorteilhaft als ein 10-faches, bevorzugt als ein 20-faches und besonders bevorzugt kleiner ist als ein 100-faches eines mittleren Durchmessers der Kunststofffasern, insbesondere eines mittleren Durchmessers der Kunststoffasern eines Fasertyps mit dem größten Durchmesser aller Fasertypen. Insbesondere weist das Mattenelement und/oder der Verbund Hohlräume auf. Insbesondere ist die Schutzvorrichtung, vorzugsweise das Mattenelement und/oder der Verbund, nicht blickdicht. Alternativ ist jedoch auch vorstellbar, dass das Mattenelement blickdicht ausgebildet ist. Alternativ ist auch denkbar, dass das Mattenelement zumindest im Wesentlichen flach, insbesondere zweidimensional erstreckt, ausgebildet ist. Insbesondere ist das Mattenelement frei von einer Überstruktur, insbesondere einer pyramidenartigen Überstruktur, ausgebildet. Vorzugsweise sind die Oberflächen des Mattenelements, insbesondere des Verbunds, zumindest im Wesentlichen flach und/oder frei von periodisch, rasterartigen oder zufällig angeordneten Vorsprüngen. Vorzugsweise ist das Mattenelement wasserdurchlässig. Insbesondere sind einzelne Kunststofffasern als Vollkörper ausgebildet, welche vorzugsweise frei sind von weiteren Materialien außer dem (den) biodegradablen Kunststoff(en), möglichen Zusatzstoffen zu einer Steuerung der Biodegradabilität und/oder möglichen Farbstoffen. Alternativ kann zumindest ein Teil der Kunststoffasern eine Kern-Mantel-Struktur ausbilden, bei der ein aus zumindest einem abweichenden Material, beispielsweise einer Naturfaser wie einer Kokos- oder Jutefaser, ausgebildeter Kern durch einen Mantel aus biodegradablen Kunststoff umgeben ist. Mittels einer derartigen Kern-Mantel-Struktur kann vorteilhaft eine Saugfähigkeit für Flüssigkeiten der Naturfasern kontrolliert werden. Ein "Verbund mit einer Vielzahl an Fasern" ist insbesondere als eine Verbindung von Teilen, d.h. in dem vorliegenden Fall vorwiegend Fasern, zu einer Einheit, d.h. in dem vorliegenden Fall zu dem Mattenelement, zu verstehen.

Die Dreidimensionalität des Verbunds ist insbesondere dazu vorgesehen, dass sich bei einer Besamung Pflanzensamen in der Strukturierung verfangen und somit auch auf einem abfallenden Gelände liegenbleiben und insbesondere nicht durch Regen oder dergleichen davongeschwemmt werden. Zudem sind Samen, die sich in dem dreidimensionalen Verbund verfangen, vorteilhaft guten Keimbedingungen ausgesetzt, insbesondere indem sie geschützt sind von zu feuchten und/oder zu trockenen Bedingungen für eine erfolgreiche Keimung, beispielweise indem die Samen von zu feuchtem Untergrund wie Pfützen ferngehalten werden können (verhindert Faulen) und gleichzeitig durch Taubildung an den großen Oberflächen der Kunststofffasern mit ausreichend Feuchtigkeit versorgt werden können (begünstigt Keimen). Außerdem unterstützt die Dreidimensionalität des Verbunds vorteilhaft eine Sohlstabilisierung, insbesondere indem die Dreidimensionalität dem Mattenelement eine vorteilhaft hohe Gleitreibung verleiht.

Darunter, dass zumindest die Kunststofffasern biodegradabel ausgebildet sind, soll insbesondere verstanden werden, dass die Kunststofffasern aus einem biodegradablen Kunststoff ausgebildet sind. Vorzugsweise sind alle Kunststofffasern des Mattenelements und/oder zumindest des Verbunds biodegradabel. Insbesondere sind die biodegradablen Kunststofffasern frei von Oxo-abbaubaren Kunststoffen. Insbesondere sind die biodegradablen Kunststofffasern frei von Polyethylen, Polyvinylchlorid, Polyethylenterephthalat und/oder Polypropylen.

Unter der Wendung "biodegradabel" soll insbesondere biologisch abbaubar und/oder biologisch zersetzbar verstanden werden. Insbesondere ist eine biodegradable Kunststofffaser dazu vorgesehen, sich innerhalb eines ökologisch verträglichen Zeitraums zu einem Großteil zu Kohlenstoffdioxid (CO₂), Wasser (H₂O) und siebbaren Rückständen geringer, vorzugsweise verschwindender, Ökotoxizität zu zersetzen. Vorzugsweise zersetzen sich die organischen Anteile der Kunststofffaser innerhalb des ökologisch verträglichen Zeitraums zumindest zu 90 % in CO₂ und/oder H₂O. Insbesondere erfolgt eine Zersetzung der biodegradablen Kunststofffasern zumindest zu einem Großteil durch Mikroorganismen und/oder durch Wasser, bzw. mit Hilfe von Wasser. Insbesondere führt eine Zersetzung der biodegradablen Kunststofffaser zu einer vorzugsweise vollständigen Umwandlung der biodegradablen Kunststofffaser zu CO₂, H₂O und/oder Biomasse. Vorzugsweise ist 90 % des nicht zu CO₂ umgewandelten Rests der Kunststofffaser nach einem Verstreichen des ökologisch verträglichen Zeitraums durch ein Sieb mit einem maximalen Sieblochdurchmesser von 2 mm siebbar. Der ökologisch verträgliche Zeitraum beträgt insbesondere zumindest ein Jahr, vorzugsweise zumindest 1,5 Jahre, vorteilhaft zumindest 2 Jahre, bevorzugt zumindest 3 Jahre und besonders bevorzugt zumindest 5 Jahre. Außerdem beträgt der ökologisch verträgliche Zeitraum insbesondere höchstens 50 Jahre, vorzugsweise höchsten 35 Jahre, vorteilhaft höchstens 25 Jahre, besonders vorteilhaft höchstens 15 Jahre, bevorzugt höchstens 10 Jahre und besonders bevorzugt 5 Jahre. Insbesondere weisen die Rückstände der Kunststofffaser keine Konzentrationen der Elemente Zink, Kupfer, Nickel, Cadmium, Blei, Quecksilber, Chrom, Molybdän, Selen, Arsen und Fluor oder nur geringe Konzentrationen der genannten Elemente auf, welche die in der Norm DIN EN 13432:2000 genannten Grenzwerte nicht überschreiten. Vorzugsweise weisen Rückstände der Kunststofffaser, insbesondere im Gegensatz zu Rückständen von Polyvinylchlorid, keine Konzentrationen von Chlorwasserstoff auf. Insbesondere erzeugen die Kunststofffasern keine negativen Effekte auf einen natürlichen Kompostierungsprozess. Insbesondere erfüllen zu den Kunststofffasern identisch ausgebildete Testfasern zumindest die vorgenannten Bedingungen an Ökotoxizität, Siebbarkeit und Umwandlung in CO₂ innerhalb des ökologisch verträglichen Zeitraums, wenn die Testfasern einem Testversuch unter den in der Norm **DIN EN** ISO 14855:2004-10 aufgeführten Kompostierbedingungen unterzogen wird. Vorzugsweise sind die biodegradablen Kunststofffasern zumindest zu einem Großteil, vorzugsweise vollständig, aus biobasierten, insbesondere nicht-fossilen, Rohstoffen hergestellt. Insbesondere sind die biodegradablen Kunststofffasern vollständig von Organismen, insbesondere Mikroorganismen, zu Biomasse verstoffwechselbar. Vorteilhaft hängt eine Lebensdauer des Mattenelements von einem Vorhandensein und/oder einer Konzentration von Mikroorganismen ab. Dadurch kann vorteilhaft erreicht werden, dass eine Verwitterung an einem Installationsort mit viel Vegetation, d.h. vielen Mikroorganismen, deutlich schneller geht an einem Ort mit wenig Vegetation und wenig Mikroorganismen (Wüsten, etc.). An Orten mit Vegetation übernimmt nach der biologischen Zersetzung des Mattenelements die Vegetation die Schutzwirkung, insbesondere die Erosionswirkung, während an einem Ort mit wenig Vegetation die Schutzwirkung vorteilhaft lange von dem Mattenelement erzeugt werden kann.

Unter einem "vliesartigen Verbund" soll insbesondere ein einen Vliesstoff ausbildender Verbund verstanden werden. Insbesondere soll unter dem vliesartigen Verbund ein Gebilde aus Fasern begrenzter Länge, aus Filamenten und/oder aus geschnittenen Garnen, die auf irgendeine Weise zu einem Vlies (einer Faserschicht) zusammengefügt und auf irgendeine Weise miteinander verbunden worden sind, verstanden werden, wobei davon das Verkreuzen und/oder Verschlingen von Garnen, wie es bei einem Weben, einem Wirken, einem Stricken, einer der Spitzenherstellung, einem Flechten und bei einer Herstellung von getufteten Erzeugnissen geschieht, ausgeschlossen ist. Insbesondere bildet der vliesartige Verbund ein nichtgewebtes (ungewebtes), nichtgestricktes (ungestricktes), nichtgewirktes (ungewirktes), nichtgeflochtenes (ungeflochtenes) Gebilde aus. Insbesondere bildet ein Vliesstoff ein flexibles (leicht biegsames) textiles Gebilde, aus, dessen Hauptstrukturelemente Fasern sind. Insbesondere weist ein Vliesstoff eine vergleichsweise geringe Dicke gegenüber seiner Länge und Breite auf. Insbesondere ist der Vliesstoff verschieden von folienartigen Gebilden ausgebildet. Insbesondere ist der Vliesstoff verschieden von faserverstärkten Kunststoffgebilden ausgebildet. Insbesondere ist der Vliesstoff verschieden von Papieren ausgebildet. Insbesondere kann ein Vliesstoff als ein Filz, insbesondere als ein Nadelfilz, ausgebildet sein. Vorzugsweise soll der Begriff Vliesstoff im Rahmen dieses Schriftstücks gemäß der Definition in der Norm DIN EN ISO 9092:2012-01, bevorzugt gemäß der Definition in der Norm DIN EN ISO 9092:2019-08, verstanden werden. Unter einem "wirrvliesartigen Verbund" soll insbesondere ein vliesartiger Verbund verstanden werden, welcher ein Wirrvlies, insbesondere einen Wirrlage-Vliesstoff, ausbildet. Insbesondere ist das Wirrvlies als ein anisotroper Vliesstoff, vorzugsweise ein kardierter Vliesstoff, ausgebildet, welcher insbesondere eine bevorzugte Faserorientierung aufweist. Insbesondere besteht der kardierte Vliesstoff zumindest zu einem Großteil aus Fasern, welche eine übereinstimmende Vorzugsrichtung, insbesondere Vorzugs-Flächenrichtung und/oder Vorzugs-Raumrichtung, aufweisen. Alternativ ist denkbar, dass das Wirrvlies als ein isotroper Vliesstoff, welcher vorzugsweise frei ist von einer bevorzugten Faserorientierung, ausgebildet ist. Dabei bestünde das Wirrvlies zumindest zu einem Großteil, vorzugsweise vollständig, aus Fasern, welche jede beliebige Flächenrichtung, vorzugsweise jede beliebige Raumrichtung, einnehmen. Zudem bestünde dabei das Wirrvlies zumindest zu einem Großteil, vorzugsweise vollständig, aus Fasern, welche relativ gleich verteilt in allen Richtungen des Vliesstoffs, vorzugsweise in jede beliebige Flächenrichtung, bevorzugt in alle Raumrichtungen, vorliegen. Insbesondere kann der Vliesstoff, vorzugsweise der Wirrlage-Vliesstoff, als ein Nadelvliesstoff ausgebildet, insbesondere hergestellt, sein.

Wenn die Fasern einen biodegradablen Polylactid-Kunststoff (Polymilchsäure, PLA) umfassen oder vorzugsweise aus dem biodegradablen PLA-Kunststoff ausgebildet und/oder hergestellt sind, kann insbesondere eine Schutzvorrichtung mit vorteilhaften Schutzeigenschaften bei gleichzeitig hoher Umweltverträglichkeit erreicht werden. Vorteilhaft weist der PLA-Kunststoff eine zumindest im Wesentlichen neutrale CO2-Bilanz auf, da er vorteilhaft aus nachwachsenden Rohstoffen gewonnen werden kann, wodurch insbesondere negative Auswirkungen auf das Klima und damit auf die Häufigkeit von Wetterextremen vermieden werden können. Des Weiteren weisen Fasern aus PLA-Kunststoff vorteilhaft eine besonders stabile, insbesondere gleichbleibende, Zugfestigkeit auch nach signifikanter Bewitterung auf. Zudem weisen Fasern aus PLA-Kunststoff eine vorteilhaft hohe UV-Beständigkeit, insbesondere auch ohne zugesetzte UV-Stabilisatoren, auf. Dadurch kann vorteilhaft eine längere Lebensdauer als bei Naturfasern wie Kokos-, Schilf- oder Jutefasern erreicht werden. Vorteilhaft kann eine zu PP-Fasern vergleichbare Lebensdauer bei vorteilhaft zusätzlicher Biodegradabilität erreicht werden. Fasern aus PLA-Kunststoff sind außerdem zumindest im Vergleich zu PP-Fasern vorteilhaft hydrophober. Fasern aus PLA-Kunststoff sind zudem vorteilhaft spinnbar und/oder extrudierbar. Fasern aus PLA-Kunststoff sind weiterhin vorteilhaft schwer entflammbar. Vorzugsweise sind alle Kunststoffasern zumindest zu einem Teil aus dem PLA-Kunststoff ausgebildet. Bevorzugt sind alle Kunststofffasern vollständig aus dem PLA-Kunststoff ausgebildet.

Wenn zudem zumindest ein wesentlicher Teil aller Fasern des Verbunds, vorzugsweise alle Fasern des Verbunds, verstreckt, insbesondere vorverstreckt, sind, können vorteilhaft die Schutzeigenschaften der Schutzvorrichtung weiter verbessert werden. Zudem kann dadurch eine Haltbarkeit, insbesondere Lebensdauer, vorteilhaft erhöht werden. Außerdem kann dadurch vorteilhaft eine Zugfestigkeit der Fasern erhöht werden. Unter der Wendung "vorverstreckt" soll insbesondere vor einem Einfügen in den Vliesstoff und/oder vor einem Zusammenfügen zu dem Vliesstoff verstanden werden. Unter einem "wesentlichen Teil" der Fasern soll insbesondere zumindest 20 %, vorzugsweise zumindest 30 %, vorteilhaft zumindest 40 %, bevorzugt zumindest 50 % und besonders bevorzugt zumindest ein Großteil aller Fasern des Verbunds verstanden werden. Unter "einem Großteil" soll insbesondere 51 %, vorzugsweise 66 %, vorteilhaft 75 %, besonders vorteilhaft 85 % und bevorzugt 95 % verstanden werden. Besonders bevorzugt sind alle Fasern des Verbunds verstreckt, insbesondere vorverstreckt. Insbesondere führt ein Verstrecken zu einer Änderung der Materialeigenschaften der Faser, u.a. durch eine Teilkristallisation, insbesondere zumindest durch eine Erhöhung eines teilkristallisierten Anteils, des ursprünglich überwiegend amorphen PLA-Kunststoffs. Insbesondere kann durch eine Ausbildung des Mattenelements als ein Vliesstoff und/oder durch das Vorverstrecken der Fasern vorteilhaft auf eine Verwendung weiterer Kunststoffarten neben PLA verzichtet werden, bei gleichzeitigem Erreichen einer ausreichend hohen Stabilität und/oder Nutzbarkeit, insbesondere im Vergleich zu bisherigen Mattenelementen. Dennoch ist denkbar, dass zumindest ein Teil aller Fasern einen weiteren biokompatiblen und/oder biodegradablen Kunststoff, wie beispielsweise einen Kunststoff der Gruppe der Polyhydroxyalkanoate (PHA-Gruppe), wie beispielsweise Polyhydroxybuttersäure (PHBV), einen Polycaprolacton (PCL)-Kunststoff, einen Polybutylensuccinat (PBS)-Kunststoff, einen Polybutylenadipat-terephthalat (PBAT)-Kunststoff und/oder einen, insbesondere spinnbaren, Blend zumindest zweier der vorgenannten biodegradablen Kunststoffe umfassen oder aus diesem ausgebildet sind. Für weitere Eigenschaften der vorgenannten Kunststoffe wird insbesondere auf die deutsche Patentanmeldung mit der Anmeldenummer 10 2018 123 477.5 verwiesen.

Wenn außerdem zumindest ein wesentlicher Teil aller Fasern des Verbunds, vorzugsweise alle Fasern des Verbunds, vorverformt und/oder vorverwellt sind, können vorteilhaft die Schutzeigenschaften der Schutzvorrichtung weiter verbessert werden. Vorteilhaft kann ein verbesserter Zusammenhalt des Verbunds, insbesondere durch höhere Reibungskräfte und/oder einen höheren Verschlingungsgrad, erreicht werden. Dadurch kann vorteilhaft eine erhöhte Zugfestigkeit des Mattenelements erreicht werden. Insbesondere sind vorverformte und/oder vorverwellte Fasern in einem Ausgangszustand, vorzugsweise vor einem Hinzufügen zu dem Verbund oder vor einem Zusammenfügen zu dem Verbund, ungerade. Insbesondere sind die vorverformten und/oder vorverwellten Fasern in dem Ausgangszustand jeweils mehrfach, vorzugsweise in verschiedene Richtungen, gebogen. Es ist jedoch auch denkbar, dass die Fasern nicht vorverformt oder vorverwellt sind.

Ferner wird vorgeschlagen, dass das Mattenelement ein Flächengewicht von weniger als 400 g/m², vorzugsweise von weniger als 350 g/m², bevorzugt von weniger als 300 g/m², insbesondere bei einer Dicke des Mattenelements von wenigstens 0,5 cm, vorzugsweise wenigstens 1 cm, bevorzugt wenigstens 2 cm, bevorzugt wenigstens 3 cm und besonders bevorzugt wenigstens 4 cm, aufweist. Dadurch kann vorteilhaft ein Gewicht der Schutzvorrichtung gering gehalten werden. Vorteilhaft kann dadurch eine Montage, insbesondere in unwegsamem und/oder hanglagigem Gelände, erleichtert werden, wodurch insbesondere eine Arbeitsbelastung für ein Montagepersonal wesentlich verringert und/oder eine Sicherheit für das Montagepersonal wesentlich erhöht werden kann. Zudem können Materialkosten vorteilhaft gering gehalten werden. Vorteilhaft kann durch das Verstrecken und/oder das Vorverformen der Fasern eine Erhöhung der Festigkeit und/oder der Stabilität des Mattenelements erreicht werden, so dass ein Flächengewicht, insbesondere im Vergleich zu einem Mattenelement mit nicht verstreckten und/oder nicht vorverformten Fasern, reduziert werden kann, ohne dabei eine Verringerung der Stabilität und/oder der Festigkeit zur Folge zu haben.

Insbesondere ist auch denkbar, dass das Mattenelement ein Flächengewicht von weniger als 499 g/m² aufweist.

Des Weiteren wird vorgeschlagen, dass zumindest ein wesentlicher Teil aller Fasern, vorzugsweise alle Fasern des Verbunds, ein spezifisches Gewicht, insbesondere eine Dichte, aufweist, welches größer ist als das spezifische Gewicht, insbesondere die Dichte, von Wasser, insbesondere bei Standardbedingungen. Dadurch kann vorteilhaft eine Schutzwirkung, vorzugsweise eine Erosionsschutzwirkung, der Schutzvorrichtung weiter erhöht werden. Insbesondere kann vorteilhaft ein Aufliegen der Schutzmatte auf der zu schützenden Oberfläche verbessert werden. Vorteilhaft kann erreicht werden, dass auch bei starken Regenfällen und/oder Überschwemmungen das Mattenelement nicht aufschwimmt, was beispielsweise im Gegensatz zu PP-Fasern ist, welche ein kleineres spezifisches Gewicht als Wasser aufweisen und deshalb schwimmen würden. Unter dem spezifischen Gewicht soll insbesondere eine Wichte verstanden werden, welche vorzugsweise ein Verhältnis einer Gewichtskraft eines Körpers, insbesondere einer Faser zu einem Volumen des Körpers, insbesondere der Faser, beschreibt. Insbesondere ist dem spezifischen Gewicht die SI-Einheit Nm⁻³ zugeordnet. Insbesondere beträgt das spezifische Gewicht einer der PLA-Fasern etwa 12,2 kNm⁻³. Insbesondere beträgt das spezifische Gewicht von Wasser etwa 9,8 kNm⁻³. Insbesondere beträgt das spezifische Gewicht einer PP-Faser etwa 9,3 kNm⁻³. Insbesondere weist zumindest ein wesentlicher Teil aller Fasern, vorzugsweise alle Fasern des Verbunds, ein spezifisches Gewicht, insbesondere eine Dichte, auf, welches größer ist als das spezifische Gewicht, insbesondere die Dichte, von PP-Fasern, insbesondere bei Standardbedingungen. Unter "Standardbedingungen" sollen insbesondere physikalische Normalbedingungen verstanden werden (Temperatur = 273,15 K, Druck = 1,01325 bar).

Zusätzlich wird vorgeschlagen, dass die Fasern, insbesondere zumindest ein Fasertyp der Fasern, eine durchschnittliche Länge von höchstens 20 cm, vorzugsweise von höchstens 15 cm und bevorzugt von höchstens 10 cm aufweisen. Dadurch kann ein besonders vorteilhaftes Gleichgewicht zwischen einer möglichst hohen Zugfestigkeit des Mattenelements und eine Einfachheit und/oder Effizienz des Herstellungsprozesses der Fasern und/oder des Verbunds mit den Fasern erreicht werden. Insbesondere beträgt die durchschnittliche Länge der Fasern höchstens ein 30-faches, vorzugsweise höchstens ein 20-faches und bevorzugt ein 15-faches einer durchschnittlichen Dicke des Mattenelements. Insbesondere beträgt die durchschnittliche Länge der Fasern mindestens 2 cm, vorzugsweise mindestens 3 cm, bevorzugt mindestens 4 cm und besonders bevorzugt mindestens 6 cm.

Weiterhin wird vorgeschlagen, dass zumindest ein wesentlicher Teil aller Fasern des Verbunds, vorzugsweise alle Fasern des Verbunds, insbesondere gezielt beigemischte, Farbpigmente aufweisen, welche, insbesondere vollständig, biokompatibel und/oder biologisch abbaubar sind. Dadurch kann vorteilhaft eine besonders hohe Umweltverträglichkeit erreicht werden, insbesondere indem möglichst viele, vorteilhaft alle Bestandteile der Schutzvorrichtung, insbesondere des Mattenelements, vollständig biokompatibel und/oder biologisch abbaubar sind. Vorzugsweise sind die Farbpigmente als Naturpigmente ausgebildet. Alternativ können die Farbpigmente jedoch auch als biokompatible und/oder biologisch abbaubare synthetische Pigmente ausgebildet sein. Insbesondere sind die Farbpigmente als ein integraler Bestandteil der Fasern ausgebildet. Insbesondere sind die Farbpigmente dem PLA-Kunststoff bei der Herstellung der Fasern beigemischt. Alternativ ist jedoch auch denkbar, dass die Fasern zumindest zu einem Großteil auf einer Oberfläche von einer die Farbpigmente umfassenden oder von einer aus den Farbpigmenten bestehenden Farbschicht bedeckt sind. **In** diesem Fall sind die Fasern oder zumindest ein Teil aller Fasern bemalt und/oder beschichtet. Vorzugsweise sind die Fasern, insbesondere vor einem Hinzufügen zu dem Verbund und/oder vor einem Zusammenfügen zu dem Verbund, vorgefärbt, insbesondere vorbemalt und/oder vorbeschichtet. Vorzugsweise verleihen die Farbpigmente den Fasern eine naturnahe Farbe, welche insbesondere in der Natur häufig vorkommt, wie beispielsweise einen Braunton (Erde), einen Grünton (Vegetation), einen Grauton (Gestein), einen Gelbton (Sand) und/oder eine Mischung davon. Vorteilhaft kann eine Farbe des Mattenelements an flexibel eine Farbe einer Umgebung eines Installationsortes angepasst werden.

Außerdem wird vorgeschlagen, dass zumindest ein wesentlicher Teil aller Fasern, insbesondere alle den Verbund ausbildende Fasern, einen Durchmesser von weniger als 2 mm, vorzugsweise weniger als 1 mm, aufweisen. Dadurch kann vorteilhaft ein Gewicht der Schutzvorrichtung gering gehalten werden. Vorteilhaft kann dadurch eine Montage, insbesondere in unwegsamem und/oder hanglagigem Gelände, erleichtert werden, wodurch insbesondere eine Arbeitsbelastung für ein Montagepersonal wesentlich verringert und/oder eine Sicherheit für das Montagepersonal wesentlich erhöht werden kann. Vorteilhaft kann durch das Verstrecken und/oder das Vorverformen der Fasern eine Erhöhung der Festigkeit und/oder der Stabilität des Mattenelements erreicht werden, so dass ein Durchmesser der Fasern, insbesondere im Vergleich zu einem Mattenelement mit nicht verstreckten und/oder nicht vorverformten Fasern, reduziert werden kann, ohne dabei eine Verringerung der Stabilität und/oder der Festigkeit zur Folge zu haben. Zudem kann eine vorteilhaft hohe Flexibilität des Mattenelements erreicht werden, welches sich dadurch vorteilhaft besonders gut an eine Topographie einer zu schützenden Oberfläche anpassen kann. Insbesondere weist zumindest ein wesentlicher Teil aller Fasern, vorzugsweise alle den Verbund ausbildende Fasern, eine, insbesondere durchschnittliche, Feinheit von weniger als 350 dtex, vorzugsweise weniger als 300 dtex, vorteilhaft weniger als 250 dtex, besonders vorteilhaft weniger als 200 dtex, bevorzugt weniger als 150 dtex und besonders bevorzugt weniger als 100 dtex auf. Außerdem ist denkbar, dass zumindest ein Teil der Fasern, beispielweise Fasern eines bestimmten Fasertyps, eine, insbesondere durchschnittliche, Feinheit von weniger als 50 dtex, vorzugsweise weniger als 31 dtex aufweisen.

Zudem wird vorgeschlagen, dass die Fasern zumindest eine Vielzahl an Fasern eines ersten Fasertyps und zumindest eine Vielzahl an Fasern eines zweiten Fasertyps umfassen, wobei sich die Fasern des ersten Fasertyps und die Fasern des zweiten Fasertyps wesentlich voneinander unterscheiden. Es können insbesondere vorteilhafte Schutzeigenschaften bei gleichzeitig hoher Umweltverträglichkeit erreicht werden. Vorteilhaft kann über die Mischung der Fasertypen eine Einstellung von physikalischen Eigenschaften (Flächengewicht, Farbgebung, Zugfestigkeit, etc.) des Mattenelements erreicht werden. Insbesondere ist denkbar, dass der Verbund zumindest eine oder mehrere weitere Fasertypen mit jeweils einer Vielzahl an Fasern umfasst, welche sich jeweils wesentlich von den Fasern anderer Fasertypen unterscheiden. Unter der Wendung "wesentlich unterscheiden" soll insbesondere verstanden werden, dass sich zumindest eine, insbesondere physikalische oder chemische, Eigenschaft zwischen den Fasertypen zumindest messbar und/oder zumindest mit bloßem Auge erkennbar unterscheidet, vorzugsweise um zumindest 5 %, vorzugsweise um zumindest 10 %, bevorzugt um zumindest 25 % und besonders bevorzugt um zumindest 50 % unterscheidet.

Ferner wird vorgeschlagen, dass die Fasern des ersten Fasertyps und die Fasern des zweiten Fasertyps wesentlich unterschiedliche, insbesondere durchschnittliche, Feinheiten aufweisen. Dadurch kann vorteilhaft eine Zugfestigkeit des Mattenelements erhöht werden, insbesondere bei gleichzeitig niedrig gehaltenem Flächengewicht. Der Begriff "Feinheit" soll in diesem Zusammenhang insbesondere im Tex-System definiert sein (vgl. DIN 60905-1:1985-12). Unter "wesentlich unterschiedlichen Feinheiten" sollen insbesondere Feinheiten verstanden werden, deren Tex-Werte (vorzugsweise in der Maßeinheit dtex angegeben) sich um zumindest ein 1,25-faches, vorzugsweise um zumindest ein 1,5-faches, vorteilhaft um zumindest ein 2-faches, besonders vorteilhaft um zumindest ein 4-faches, bevorzugt um zumindest ein 8-faches und besonders bevorzugt um zumindest ein 12-faches unterscheiden. Beispielsweise kann der erste Fasertyp Fasern mit einer, insbesondere durchschnittlichen, Feinheit von 240 dtex und der zweite Fasertyp Fasern mit einer, insbesondere durchschnittlichen, Feinheit von 30 dtex umfassen. In diesem Fall würden sich die Feinheiten um ein 8-faches unterscheiden. Insbesondere ist denkbar, dass die Fasern des ersten Fasertyps eine, insbesondere durchschnittliche, Feinheit von höchstens 60 dtex, vorzugsweise von höchstens 45 dtex, vorteilhaft von höchstens 30 dtex, bevorzugt von höchstens 20 dtex und besonders bevorzugt von höchstens 10 dtex aufweisen. Insbesondere ist denkbar, dass die Fasern des zweiten Fasertyps eine, insbesondere durchschnittliche, Feinheit von zumindest 150 dtex, vorzugsweise von zumindest 200 dtex, vorteilhaft von zumindest 240 dtex, bevorzugt von zumindest 300 dtex und besonders bevorzugt von zumindest 350 dtex aufweisen.

Zudem wird vorgeschlagen, dass die Fasern des Fasertyps mit der höheren Feinheit Reibfasern zur Erhöhung einer Zugfestigkeit des Mattenelements ausbilden. Dadurch kann vorteilhaft eine Zugfestigkeit des Mattenelements erhöht werden, insbesondere bei gleichzeitig niedrig gehaltenem Flächengewicht. Vorteilhaft weisen die Reibfasern mit der hohen Feinheit eine vergrößerte Gesamtoberfläche, insbesondere Reiboberfläche, im Verhältnis zur Masse auf, wodurch vorteilhaft eine erhöhte Reibkraft erzeugt werden kann, welche insbesondere den Zusammenhalt des Mattenelements bewirkt. Vorteilhaft kann eine verbesserte Stabilität des Mattenelements erreicht werden. Unter einer höheren Feinheit soll insbesondere ein niedrigerer Tex-Wert verstanden werden.

Außerdem wird vorgeschlagen, dass die Fasern des ersten Fasertyps und die Fasern des zweiten Fasertyps wesentlich unterschiedliche, insbesondere durchschnittliche, Längen aufweisen. Dadurch kann vorteilhaft eine hohe Stabilität bei gleichzeitig hoher Lebensdauer und/oder hoher Zugfestigkeit erreicht werden. Insbesondere sind die Fasern des Fasertyps mit der höheren Feinheit wesentlich länger als die Fasern des Fasertyps mit der niedrigeren Feinheit. Unter "wesentlich unterschiedlichen Längen" sollen insbesondere Längen verstanden werden, die sich um zumindest ein 1,25-faches, vorzugsweise um zumindest ein 1,5-faches, vorteilhaft um zumindest ein 2-faches, besonders vorteilhaft um zumindest ein 3-faches, bevorzugt um zumindest ein 5-faches und besonders bevorzugt um zumindest ein 10-faches unterscheiden. Insbesondere weisen die Fasern des Fasertyps mit der höheren Feinheit, insbesondere die Fasern des ersten Fasertyps, eine, insbesondere durchschnittliche, Länge von wenigstens 2 cm, vorzugsweise wenigstens 4 cm, vorteilhaft wenigstens 6 cm, besonders vorteilhaft wenigstens 9 cm, bevorzugt wenigstens 12 cm und besonders bevorzugt wenigstens 15 cm auf. Insbesondere weisen die Fasern des Fasertyps mit der geringeren Feinheit, insbesondere die Fasern des zweiten Fasertyps, eine, insbesondere durchschnittliche, Länge von höchstens 15 cm, vorzugsweise höchstens 12 cm, vorteilhaft höchstens 9 cm, besonders vorteilhaft höchstens 6 cm, bevorzugt höchstens 4 cm und besonders bevorzugt höchstens 2 cm auf. Insbesondere wird die Länge einer Faser jeweils in einem begradigten Zustand der Faser gemessen.

Wenn die Fasern des ersten Fasertyps eine erste Art und/oder Mischung von Farbpigmenten aufweisen, welche den Fasern des ersten Fasertyps eine erste Färbung verleiht und wenn die Fasern des zweiten Fasertyps eine zweite Art und/oder Mischung von Farbpigmenten aufweisen, welche den Fasern des zweiten Fasertyps eine zweite Färbung verleiht, die sich von der ersten Färbung, insbesondere wesentlich, unterscheidet, kann auf besonders einfache Weise eine vorteilhafte Farbanpassung erreicht werden, welche insbesondere eine Einstellung einer Färbung des Mattenelements an unterschiedliche Gegebenheiten an unterschiedlichen Installationsorten erlaubt.

Wenn zudem die erste Färbung und die zweite Färbung dazu vorgesehen sind, in Kombination einen Camouflage-Effekt zu erzeugen, kann eine vorteilhafte Anpassung des Mattenelements an eine Umgebung eines Installationsorts erreicht werden. Dadurch kann vorteilhaft eine Beeinflussung und/oder Beeinträchtigung von ortsansässiger Fauna gering gehalten werden. Insbesondere kann eine Beeinträchtigung einer natürlichen Tarnung, insbesondere einer Krypsis, der heimischen Fauna reduziert werden. Dadurch kann vorteilhaft eine Umweltverträglichkeit weiter erhöht werden. Außerdem kann eine unerwünschte Farbverschmutzung der Umwelt, beispielsweise durch teilverrottete Reste eines Mattenelements, verhindert werden. Beispielsweise könnten die Fasern des ersten Fasertyps braune Farbpigmente aufweisen und zugleich die Fasern des zweiten Fasertyps grüne Farbpigmente. Alternativ könnten beispielsweise die Fasern des ersten Fasertyps Farbpigmente eines ersten Farbtons einer Farbe (z.B. dunkelgrün) aufweisen und zugleich die Fasern des zweiten Fasertyps eines zweiten Farbtons derselben Farbe (z.B. hellgrün).

Weiterhin wird vorgeschlagen, dass höchstens 10 % des Mattenelements, vorzugsweise höchstens 5 %, insbesondere der biodegradablen Fasern des Mattenelements, unter, vorzugsweise der Norm DIN EN ISO 14855:2004-10 entsprechenden, kontrollierten Kompostierbedingungen nach einem Zeitraum von einem Jahr, vorzugsweise nach einem Zeitraum von zwei Jahren, biologisch abgebaut und/oder desintegriert ist. Dadurch kann vorteilhaft eine höhere Lebensdauer als die von Naturfasern (Kokos, Schilf, Jute, etc.) bei gleichzeitig vollständiger Biodegradabilität erreicht werden. Vorteilhaft kann dadurch eine Schutzwirkung der Schutzvorrichtung weiter verbessert werden. Vorzugsweise erfolgt der Kompostierversuch unter den in der Norm DIN EN ISO 14855:2004-10 genannten und/oder den im Folgenden aufgeführten Kompostierungsbedingungen. Die kontrollierten Kompostierungsbedingungen umfassen insbesondere eine Vermischung der biodegradablen Kunststofffasern mit einem Inokulum, welcher vorzugsweise als ein gut belüfteter Kompost aus einer aeroben Kompostieranlage ausgebildet ist und zumindest im Wesentlichen frei ist von größeren inerten Objekten. Die biodegradablen Kunststofffasern werden hierbei insbesondere derart zerkleinert, dass eine gesamte Oberfläche einzelner Stückchen Kunststofffasern kleiner ist als 2 cm x 2 cm. Ein Anteil gesamter Trockensubstanz an dem gesamten Inokulums des Kompostierversuchs ist insbesondere zwischen 5:10 und 5,5:10. Ein Anteil organischer Trockensubstanz an dem gesamten Inokulums des Kompostierversuchs ist insbesondere weniger als 1,5:10. Ein Anteil organischer Trockensubstanz an der gesamten Trockensubstanz des Kompostierversuchs ist insbesondere weniger als 3:10. Ein pH-Wert einer Mischung aus einem Teil Inokulum und fünf Teilen deionisiertem Wasser beträgt insbesondere zwischen 7,0 und 9,0. Eine Aktivität des Inokulums des Kompostierversuchs ist insbesondere derart ausgebildet, dass ein biologisch abbaubares Referenzmaterial, beispielsweise eine TLC-Cellulose-Referenz-Folie mit einer Partikelgröße kleiner als 20 µm, innerhalb von 10 Tagen zwischen 50 mg und 150 mg CO₂ pro Gramm organischer Trockensubstanz ausgast. Insbesondere wird die Mischung aus Inokulum und biodegradablen Kunststofffasern in einem Gefäß der Testkompostieranlage mit einem Innenvolumen von zumindest 3 I dem Kompostierversuch unterzogen, wobei das Gefäß zumindest zu zwei Dritteln mit der Mischung aus Inokulum und biodegradablen Kunststofffasern gefüllt ist. Das gefüllte Gefäß der Testkompostieranlage wird insbesondere einer konstanten Temperatur von 58°C ± 2°C und einer wassergesättigten, zumindest im Wesentlichen CO₂-freien Atmosphäre ausgesetzt. Das Gefäß der Testkompostieranlage wird während des Kompostierversuchs wöchentlich geschüttelt. Ein Wasseranteil der Mischung aus Inokulum und den biodegradablen Kunststofffasern beträgt insbesondere zumindest im Wesentlichen konstante 50 %. Ein pH-Wert der Mischung aus Inokulum und den biodegradablen Kunststofffasern beträgt insbesondere während des gesamten Kompostierversuchs zwischen 7,0 und 9,0.

Des Weiteren wird vorgeschlagen, dass die Schutzvorrichtung ein, insbesondere netzartiges, Verstärkungselement aufweist, welches mit dem Mattenelement verbunden ist. Dadurch kann vorteilhaft eine Schutzwirkung, insbesondere eine Erosionsschutzwirkung, der Schutzvorrichtung weiter erhöht werden. Das Verstärkungselement kann insbesondere aus einem Kunststoff, insbesondere einem biodegradablen Kunststoff, und/oder einem Metall ausgebildet sein. Insbesondere ist das Verstärkungselement flächig ausgebreitet. Insbesondere ist das Verstärkungselement zumindest im Wesentlichen parallel zu dem Mattenelement angeordnet und/oder ausgebreitet. Insbesondere überlappen sich das Verstärkungselement und das Mattenelement zumindest zu einem Großteil. Insbesondere weist das Verstärkungselement eine Zugfestigkeit auf, welche wesentlich größer, insbesondere zumindest 10-mal größer, vorzugsweise zumindest 100-mal größer, bevorzugt zumindest 500-mal größer und besonders bevorzugt zumindest 1000-mal größer ist als die Zugfestigkeit des Mattenelements. Insbesondere weist das Verstärkungselement eine zumindest im Wesentlichen regelmäßige Struktur auf. Insbesondere umfasst das netzartige Verstärkungselement regelmäßig angeordnete und/oder regelmäßig geformte Maschen. Insbesondere ist das netzartige Verstärkungselement geflochten, gewebt, geschweißt oder dergleichen. Insbesondere ist das Verstärkungselement aus Längselementen ausgebildet, welche einen, insbesondere mittleren, Durchmesser aufweisen, der zumindest 2-mal, vorzugsweise zumindest 3-mal, vorteilhaft zumindest 4-mal, bevorzugt zumindest 5-mal und besonders bevorzugt zumindest 10-mal größer ist als der, insbesondere durchschnittliche, Durchmesser der Fasern des Verbunds, insbesondere der Fasern des Fasertyps mit den dicksten Fasern. Das Verstärkungselement kann beispielsweise als ein Metalloder Kunststoffgitter oder als ein Metall- oder Kunststoffgeflecht ausgebildet sein. Unter der Wendung "verbunden" soll insbesondere kraftschlüssig verbunden, stoffschlüssig verbunden und/oder vorzugsweise durch ein Verbindungselement, bevorzugt durch eine Naht, verbunden verstanden werden. Insbesondere ist das Verstärkungselement derart mit dem Mattenelement verbunden, dass eine Bewegung eines der beiden Elemente eine Bewegung des anderen verursacht. Insbesondere geht eine Verbindung über ein einfaches Aufeinanderlegen von Verstärkungselement und Mattenelement hinaus. Es ist jedoch auch denkbar, dass die Schutzvorrichtung frei von einem Verstärkungselement ausgebildet ist.

Außerdem wird vorgeschlagen, dass das Verstärkungselement oberhalb und/oder unterhalb des Mattenelements angeordnet ist. Dadurch kann vorteilhaft eine Schutzwirkung, insbesondere eine Erosionsschutzwirkung, der Schutzvorrichtung weiter erhöht werden. Vorzugsweise ist das Verstärkungselement oberhalb des Mattenelements angeordnet. Bevorzugt ist in einem Montagezustand das Mattenelement zwischen der zu schützenden Oberfläche und dem Verstärkungselement angeordnet. Alternativ ist jedoch auch denkbar, dass das Verstärkungselement in das Mattenelement integriert ist und/oder dass das Verstärkungselement von dem Mattenelement umflochten ist.

Zusätzlich wird vorgeschlagen, dass die Schutzvorrichtung zumindest ein Verbindungselement aufweist, welches dazu vorgesehen ist, das Mattenelement und das Verstärkungselement miteinander zu verbinden. Dadurch kann vorteilhaft eine zuverlässige Verbindung der Bestandteile der Schutzvorrichtung erreicht werden. Vorteilhaft kann dadurch eine Schutzwirkung der Schutzvorrichtung weiter erhöht werden. Insbesondere ist das Verbindungselement aus einem biokompatiblen Material ausgebildet. Dadurch kann vorteilhaft eine besonders hohe Umweltverträglichkeit sichergestellt werden. Insbesondere ist das Verbindungselement als eine Klammer, als ein Clip oder als ein oder mehrere Faden/Fäden, beispielsweise eine Naht, eine Schlaufe und/oder ein Knoten, ausgebildet. Insbesondere kann das Verbindungselement biegesteif oder biegeschlaff ausgebildet sein. Vorzugsweise umfasst die Schutzvorrichtung eine Vielzahl von Verbindungselementen, welche insbesondere in regelmäßigen oder unregelmäßigen Abständen über eine Flächenerstreckung der Schutzvorrichtung verteilt sind. Insbesondere ist das Verbindungselement zu einer relativ lockeren Verbindung von Mattenelement und Verstärkungselement vorgesehen. Vorzugsweise erlaubt das Verbindungselement ein Spiel, insbesondere eine Bewegung, des Mattenelements relativ zu dem Verstärkungselement in Richtung des Verstärkungselements. Insbesondere ist das Mattenelement in einem mit dem Verbindungselement an dem Verstärkungselement befestigten Zustand zumindest abschnittsweise von dem Verstärkungselement beabstandet. Insbesondere hängt das Mattenelement durch das Verbindungselement an dem Verstärkungselement in einem Abstand, welcher insbesondere zumindest 1 cm, vorzugsweise zumindest 2 cm, vorteilhaft zumindest 3 cm, bevorzugt zumindest 4 cm und besonders bevorzugt zumindest 5 cm beträgt. Insbesondere ist das Mattenelement in einem mit dem Verbindungselement an dem Verstärkungselement befestigten Zustand, in dem das Mattenelement frei unter dem Verstärkungselement hängt, berührungsfrei zu dem Verstärkungselement. Dadurch kann vorteilhaft erreicht werden, dass sich das Mattenelement nach einer Installation möglichst frei und/oder möglichst eng an die zu schützende Oberfläche anlegen kann, insbesondere auch wenn die zu schützende Oberfläche uneben ist.

Wenn zudem das Verbindungselement biodegradabel ausgebildet ist, kann vorteilhaft eine besonders hohe Umweltverträglichkeit sichergestellt werden. Beispielsweise kann das Verbindungselement zumindest teilweise oder vollständig aus einem PLA-Kunststoff ausgebildet sein. Vorzugsweise ist das Verbindungselement jedoch aus einem anderen Material ausgebildet als das Mattenelement. Es ist denkbar, dass das Verbindungselement eine vergleichbare, eine höhere oder eine niedrigere Lebensdauer bei identischen Umgebungsbedingungen aufweist wie/als das Mattenelement. Vorzugsweise hat das Verbindungselement eine wesentlich niedrigere Lebensdauer als das Mattenelement. Vorzugsweise löst sich eine durch das Verbindungselement erzeugte Verbindung zwischen dem Mattenelement und dem Verstärkungselement bei einer Bewitterung innerhalb weniger Tage, innerhalb weniger Wochen oder innerhalb weniger Monate.

Ferner wird vorgeschlagen, dass das Verbindungselement dazu vorgesehen ist, sich bei einer Wetterexposition, insbesondere durch Wasser (z.B. Regenwasser) und/oder durch Sonneneinstrahlung (z.B. UV-Strahlung), aufzulösen. Dadurch kann vorteilhaft eine Schutzwirkung der Schutzvorrichtung weiter verbessert werden. Insbesondere trennt sich das Mattenelement nach einer Montage auf der zu schützenden Oberfläche vorteilhaft von dem Verstärkungselement, wodurch ein besonders enges Anliegen des Mattenelements auf der Oberfläche und zugleich eine einfache Montage mittels des leicht verlegbaren, steiferen und stabileren Verstärkungselements sichergestellt werden kann. Vorteilhaft kann eine hohe Erosionsschutzwirkung durch das direkt und eng auf der Oberfläche aufliegende Mattenelement erreicht werden. Zugleich kann vorteilhaft ein zusätzlicher Steinschlagschutz oder dergleichen durch das stabile, über die Oberfläche gespannte Verstärkungselement erreicht werden. Insbesondere ist das Verbindungselement aus einem wasserlöslichen und/oder aus einem durch UV-Strahlung zersetzbaren Material, insbesondere Kunststoff ausgebildet. Beispielsweise kann das Verbindungselement als ein Polyvinylalkohol (PVA)-Faden ausgebildet sein. Insbesondere ist denkbar, dass das Verbindungselement nach Abschluss der Installation der Schutzvorrichtung auf einer Oberfläche gezielt mit Wasser besprüht wird, um das Ablösen des Mattenelements von dem Verstärkungselement zu beschleunigen und/oder zu bewirken.

Wenn das Verstärkungselement, insbesondere mit dem Verbindungselement, an das Mattenelement angenäht ist, kann vorteilhaft eine einfache, insbesondere einfach herstellbare, und zuverlässige Verbindung zwischen dem Mattenelement und dem Verstärkungselement erreicht werden.

Wenn zudem das Verstärkungselement als ein Drahtgeflecht ausgebildet ist, kann vorteilhaft eine besonders hohe Stabilität der Schutzvorrichtung und damit eine besonders hohe Schutzwirkung erreicht werden. Vorteilhaft weist die Schutzvorrichtung mit dem Drahtgeflecht eine hohe Festigkeit und/oder Stabilität auf. Vorteilhaft ist das Drahtgeflecht dazu vorgesehen, den Boden und/oder das Gestein des zu schützenden Geländes zurückzuhalten. Dadurch kann vorteilhaft eine hohe Sicherheit erreicht werden. Insbesondere weist das Drahtgeflecht eine regelmäßige Maschenform auf. Alternativ kann die Maschenform einzelner Maschen von anderen Maschen abweichen und/oder das Drahtgeflecht eine unregelmäßige Maschenform aufweisen. Insbesondere weist das Drahtgeflecht eine, insbesondere regelmäßige, rhomboide Maschenform auf. Dadurch können vorteilhaft auch kleinere Gesteinsbrocken sicher aufgehalten werden. Alternativ kann das Drahtgeflecht auch eine andere Maschenform aufweisen, beispielsweise eine quadratische Maschenform, eine hexagonale Maschenform und/oder eine runde Maschenform. Insbesondere weist der Draht des Drahtgeflechts eine Dicke von beispielsweise etwa 1 mm, etwa 2 mm, etwa 3 mm, etwa 4 mm, etwa 5 mm, etwa 6 mm, etwa 7 mm oder noch mehr oder noch weniger oder auch einen Durchmesser eines dazwischenliegenden Werts auf. Größere, insbesondere erheblich größere, Durchmesser sind ferner denkbar, falls das Längselement mehrere Komponenten, insbesondere mehrere Drähte, umfasst, wie beispielsweise im Fall eines Drahtseils oder einer Litze oder eines Drahtbündels oder dergleichen. Insbesondere weist der Draht des Drahtgeflechts eine Korrosionsschutzschicht auf, beispielsweise eine mittels eines Feuerverzinkens aufgebrachte Zinkschicht, eine Al/Zn Korrosionsschutzschicht, eine Al/Zn/Mg Korrosionsschutzschicht oder dergleichen. Alternativ ist der Draht aus rostträgem und/oder nicht rostendem Stahl ausgebildet. Insbesondere weist die Korrosionsschutzschicht eine flächenbezogene Masse von zumindest 110 g/m², vorzugsweise zumindest 150 g/m², bevorzugt von zumindest 200 g/m² und besonders bevorzugt von zumindest 250 g/m² auf. Insbesondere ist das Drahtgeflecht flächig ausgebildet. Vorzugsweise erstreckt sich das Drahtgeflecht zumindest über einen Großteil einer flächigen Gesamterstreckung der Schutzvorrichtung, insbesondere des Mattenelements. Bevorzugt erstreckt sich das Drahtgeflecht vollständig über die flächige Gesamterstreckung der Schutzvorrichtung, insbesondere des Mattenelements.

Ferner wird vorgeschlagen, dass das Drahtgeflecht zumindest aus miteinander verflochtenen wendelförmigen Längselementen ausgebildet ist. Dadurch kann insbesondere ein vorteilhaft strukturiertes Drahtgeflecht erzeugt werden. Vorteilhaft weist ein derartiges Drahtgeflecht eine hohe Zugfestigkeit auf. Vorteilhaft ist ein derartiges Drahtgeflecht mit der Schutzvorrichtung, insbesondere dem Wirrgelege oder der vliesartigen Struktur, aufrollbar ausgebildet. Dadurch kann vorteilhaft eine Montage und/oder ein Transport erleichtert werden. Insbesondere weist ein Längselement eine Längserstreckung auf, welche zumindest 10-mal, vorzugsweise zumindest 50-mal und bevorzugt zumindest 100-mal so groß ist wie eine maximale zu der Längserstreckung senkrecht verlaufende Quererstreckung. Insbesondere ist wenigstens eines der wendelförmigen Längselemente, vorzugsweise alle wendelförmigen Längselemente, zumindest aus einem Einzeldraht, einem Drahtbündel, einer Drahtlitze, einem Drahtseil und/oder einem anderen Längselement mit zumindest einem Draht gefertigt. Insbesondere weisen die Längselemente eine Form einer flachen, insbesondere flachgedrückten, Spirale auf. Die wendelförmigen Längselemente weisen insbesondere zumindest einen ersten Schenkel, zumindest einen zweiten Schenkel sowie zumindest eine den ersten Schenkel und den zweiten Schenkel miteinander verbindende Biegestelle auf. Vorteilhaft sind benachbarte, miteinander verflochtene wendelförmige Längselemente über ihre Biegestellen verbunden. Besonders vorteilhaft sind jeweils zwei Biegestellen unterschiedlicher wendelförmiger Längselemente miteinander verbunden, insbesondere ineinander eingehakt. Insbesondere weisen die wendelförmigen Längselemente des Drahtgeflechts denselben Drehsinn auf. Vorteilhaft sind jeweils zwei wendelförmige Längselemente miteinander verknotet, insbesondere jeweils an einem ersten ihrer Enden und/oder jeweils an einem den ersten Enden gegenüberliegenden zweiten ihrer Enden.

Wenn das Drahtgeflecht zumindest einen Draht umfasst, welcher zumindest teilweise aus einem hochfesten Stahl, insbesondere mit einer Zugfestigkeit von zumindest 500 N/mm², vorzugsweise zumindest 750 N/mm², vorteilhaft zumindest 1000 N/mm², besonders vorteilhaft zumindest 1770 N/mm², bevorzugt zumindest 2500 N/mm² und besonders bevorzugt höchstens 3000 N/mm², ausgebildet ist, kann vorteilhaft eine besonders hohe Stabilität der Schutzvorrichtung, vorzugsweise bei dennoch möglichst geringem Gewicht, erreicht werden. Insbesondere kann dadurch eine hohe Sicherheit erreicht werden.

Zudem wird vorgeschlagen, dass das Drahtgeflecht eine dreidimensionale, matratzenartige Struktur aufweist. Dadurch kann vorteilhaft eine hohe Flexibilität der Schutzvorrichtung, insbesondere des Drahtgeflechts, gegenüber einer Belastung in einer zu der Haupterstreckungsebene des Drahtgeflechts senkrechten Belastungsrichtung erreicht werden. Beispielsweise ist die Schutzvorrichtung, insbesondere bei einer Montage, dadurch vorteilhaft begehbar und/oder eingeschränkt befahrbar. Unter einer "matratzenartigen Struktur" soll insbesondere eine dreidimensionale flächige Struktur verstanden werden, welche eine Federungskapazität in eine Richtung senkrecht zu der flächigen Erstreckung der Struktur aufweist.

Des Weiteren wird eine Böschungssicherung mit der Schutzvorrichtung vorgeschlagen. Dadurch kann vorteilhaft eine Böschungssicherung mit einer hohen Umweltverträglichkeit bereitgestellt werden.

Außerdem wird eine Verwendung der Schutzvorrichtung bei einer Neubegrünung und/oder einer Wiederbegrünung einer, insbesondere hanglagigen und/oder erosionsgefährdeten, Oberfläche, vorgeschlagen. Dadurch kann insbesondere eine effiziente Neubegrünung, insbesondere durch vorteilhafte Keimbedingungen und/oder ein vorteilhaftes Verhindern eines Ausschwemmens von verteilten Samen bei Starkregenfällen, ermöglicht werden. Zusätzlich wird eine Verwendung als eine Erosionsschutzmatte für eine unbegrünte hanglagige Oberfläche, eine Verwendung als eine Drainagematte in oder auf einem Boden oder auf einem Gebäudedach und/oder eine Verwendung zu einem Schutz von Landwirtschaftserzeugnissen, beispielsweise von Früchten, direkt an einem Anbauort, vorgeschlagen.

Ferner wird ein Verfahren zu einer Herstellung der Schutzvorrichtung, insbesondere der Erosionsschutzvorrichtung und/oder der Drainagevorrichtung, vorzugsweise der Geotextilie, vorgeschlagen, bei welchem ein Mattenelement, welches zumindest dazu vorgesehen ist, flächig über eine zu schützende Oberfläche ausgebreitet zu werden, als ein, insbesondere dreidimensionaler, vliesartiger, insbesondere wirrvliesartiger, Verbund aus einer Vielzahl an biodegradablen Kunststofffasern hergestellt wird. Dadurch kann insbesondere eine Schutzvorrichtung mit vorgenannten vorteilhaften Eigenschaften hergestellt werden.

Des Weiteren wird vorgeschlagen, dass die biodegradablen Kunststofffasern vor der Herstellung des vliesartigen Verbunds verstreckt, insbesondere vorverstreckt, werden. Dadurch können vorteilhaft die Schutzeigenschaften der Schutzvorrichtung weiter verbessert werden. Zudem kann dadurch eine Haltbarkeit, insbesondere Lebensdauer, vorteilhaft erhöht werden. Außerdem kann dadurch vorteilhaft eine Zugfestigkeit der Fasern erhöht werden.

Weiterhin wird vorgeschlagen, dass die biodegradablen Kunststofffasern vor der Herstellung des vliesartigen Verbunds vorverformt, insbesondere vorverwellt, werden. Dadurch können vorteilhaft die Schutzeigenschaften der Schutzvorrichtung weiter verbessert werden. Vorteilhaft kann ein verbesserter Zusammenhalt des Verbunds, insbesondere durch höhere Reibungskräfte und/oder einen höheren Verschlingungsgrad, erreicht werden. Dadurch kann vorteilhaft eine erhöhte Zugfestigkeit des Mattenelements erreicht werden Außerdem wird vorgeschlagen, dass das Mattenelement mit einem, insbesondere netzartigen, Verstärkungselement verbunden, insbesondere vernäht, wird. Dadurch kann vorteilhaft eine einfache, insbesondere einfach herstellbare, und zuverlässige Verbindung zwischen dem Mattenelement und dem Verstärkungselement erreicht werden.

Ferner wird ein Verfahren zu einer Montage der Schutzvorrichtung, insbesondere der Erosionsschutzvorrichtung und/oder der Drainagevorrichtung, vorzugsweise der Geotextilie vorgeschlagen, wobei das mit dem Verstärkungselement durch ein Verbindungselement verbundene Mattenelement auf der zu schützenden Oberfläche derart installiert wird, dass das Mattenelement zwischen der zu schützenden Oberfläche und dem Verstärkungselement angeordnet ist, und wobei das Verbindungselement nach erfolgter Installation durch Verwitterung aufgelöst wird, so dass das Mattenelement von dem Verstärkungselement getrennt wird und sich möglichst eng über die zu schützende Oberfläche legt. Vorteilhaft kann dadurch eine hohe Erosionsschutzwirkung durch das direkt und eng auf der Oberfläche aufliegende Mattenelement erreicht werden. Zugleich kann vorteilhaft ein zusätzlicher Steinschlagschutz oder dergleichen durch das stabile, über die Oberfläche gespannte Verstärkungselement erreicht werden.

Die erfindungsgemäße Schutzvorrichtung, die erfindungsgemäße Böschungssicherung und/oder die erfindungsgemäßen Verfahren sollen hierbei nicht auf die oben beschriebene Anwendung und Ausführungsform beschränkt sein. Insbesondere kann die erfindungsgemäße Schutzvorrichtung, die erfindungsgemäße Böschungssicherung und/oder die erfindungsgemäßen Verfahren zu einer Erfüllung einer hierin beschriebenen Funktionsweise eine von einer hierin genannten Anzahl von einzelnen Elementen, Bauteilen, Verfahrensschritten und Einheiten abweichende Anzahl aufweisen.

### Zeichnungen

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1a: einen schematischen seitlichen Schnitt durch eine Böschungssicherung mit einer Schutzvorrichtung und eine vorgeschlagene Verwendung der Schutzvorrichtung,
- Fig. 1b: eine schematische Darstellung einer alternativen Verwendung der Schutzvorrichtung,
- Fig. 2: eine schematische Draufsicht auf ein Mattenelement der Schutzvorrichtung,
- Fig. 3: eine schematische Seitenansicht des Mattenelements,
- Fig. 4: eine vergrößerte Detailansicht eines Ausschnitts des Mattenelements,
- Fig. 5: eine schematische Darstellung von Fasern verschiedener Fasertypen des Mattenelements,
- Fig. 6: ein schematisches Ablaufdiagramm eines Verfahrens zur Herstellung der Schutzvorrichtung,
- Fig. 7: eine schematische Veranschaulichung eines Verstreckeffekts an einer der Fasern,
- Fig. 8: eine schematische Draufsicht auf eine alternative Schutzvorrichtung mit einem Mattenelement und mit einem Verstärkungselement,
- Fig. 9: eine schematische Seitenansicht der alternativen Schutzvorrichtung,
- Fig. 10: ein Ablaufdiagramm eines Verfahrens zur Herstellung der alternativen Schutzvorrichtung,
- Fig. 11: eine schematische Darstellung einer Herstellungsvorrichtung zur Herstellung der alternativen Schutzvorrichtung,
- Fig. 12: einen schematischen seitlichen Schnitt durch eine Böschungssicherung mit der alternativen Schutzvorrichtung unmittelbar nach einer Montage der Böschungssicherung,
- Fig. 13: ein Ablaufdiagramm eines Verfahrens zu einer Montage der alternativen Schutzvorrichtung und
- Fig. 14: den schematischen seitlichen Schnitt durch die Böschungssicherung nach einer Verwitterung.

### Beschreibung der Ausführungsbeispiele

Die Fig. 1a zeigt einen seitlichen Schnitt durch eine Böschungssicherung 32a und das darunter liegende Erdreich und/oder Gestein. Die Böschungssicherung 32a ist zu einer Sicherung einer Böschung gegen Erosion vorgesehen. Die Böschungssicherung 32a ist zu einer Sicherung der Böschung gegen Erdrutschungen und/oder Auswaschungen von Böschungsmaterial vorgesehen. Alternativ oder zusätzlich kann die Böschungssicherung 32a auch zu einem Dränen vorgesehen sein. Die Böschungssicherung 32a umfasst eine Schutzvorrichtung 34a. Die Schutzvorrichtung 34a ist als eine Erosionsschutzvorrichtung ausgebildet. Alternativ oder zusätzlich kann die Schutzvorrichtung 34a auch als eine Drainagevorrichtung ausgebildet sein. Die Schutzvorrichtung 34a ist als eine Geotextilie ausgebildet. Die Schutzvorrichtung 34a weist ein Mattenelement 10a auf. Die Schutzvorrichtung 34a, insbesondere zumindest das Mattenelement 10a, ist dazu vorgesehen, flächig über eine zu schützende Oberfläche 12a ausgebreitet zu werden. Die Schutzvorrichtung 34a, insbesondere zumindest das Mattenelement 10a, ist dazu vorgesehen, eine Oberfläche 12a der Böschung flächig zu bedecken. Die Schutzvorrichtung 34a, insbesondere zumindest das Mattenelement 10a, ist bahnenförmig und zu einem Transport aufrollbar ausgebildet. Zu einer Bedeckung der zu schützenden Oberfläche 12a werden Bahnen der Schutzvorrichtung 34a, insbesondere zumindest des Mattenelements 10a, auf der Oberfläche 12a entrollt, an den Seitenrändern einzelner Bahnen miteinander verbunden und mittels Spannseilen und Verankerungselementen 36a auf der zu schützenden Oberfläche 12a ausgebreitet und befestigt. Die Fig. 1a zeigt eine Verwendung der Schutzvorrichtung 34a, insbesondere des Mattenelements 10a bei einer Neubegrünung und/oder einer Wiederbegrünung der Oberfläche 12a. Eine Verwendung als eine Erosionsschutzmatte für unbegrünte hanglagige Oberflächen oder als eine Drainagematte in oder auf einem Boden ist ebenfalls denkbar. Die Fig. 1b zeigt eine alternative Verwendung einer Schutzvorrichtung 34'a zu einem Schutz von Landwirtschaftserzeugnissen, in diesem Fall von Früchten 72a, bei welcher die Schutzvorrichtung 34'a direkt an einem Anbauort zwischen den Früchten 72a und dem Boden platziert wird, so dass die Früchte 72a nicht direkt auf dem feuchten und/oder schmutzigen Boden aufliegen.

Die Fig. 2 zeigt eine schematische Draufsicht auf das Mattenelement 10a. Das in der Fig. 2 beispielhaft gezeigte Mattenelement 10a weist ein Flächengewicht von weniger als 400 g/m² auf. Das Mattenelement 10a umfasst eine Vielzahl an Fasern 16a. Die Vielzahl an Fasern 16a bildet einen Verbund 14a aus. Der Verbund 14a mit der Vielzahl an Fasern 16a ist dreidimensional erstreckt (vgl. Fig. 3). Der Verbund 14a mit der Vielzahl an Fasern 16a weist eine Dicke 38a auf. Die beispielhaft in Fig. 3 dargestellte Dicke 38a beträgt etwa 4 cm. Der Verbund 14a mit der Vielzahl an Fasern 16a ist vliesartig. Der Verbund 14a mit der Vielzahl an Fasern 16a bildet einen Vliesstoff aus. Der Verbund 14a mit der Vielzahl an Fasern 16a ist wirrvliesartig. Der Verbund 14a mit der Vielzahl an Fasern 16a bildet einen Wirrlagen-Vliesstoff aus. Das Mattenelement 10a ist aus dem vliesartigen Verbund 14a der Vielzahl an Fasern 16a ausgebildet.

Die Fasern 16a des Verbunds 14a sind als biodegradable Fasern 16a ausgebildet. Die Fasern 16a des Verbunds 14a sind als Kunststofffasern 16a ausgebildet. Die Fasern 16a des Verbunds 14a sind als biodegradable Kunststofffasern 16a ausgebildet. Die Biodegradation der biodegradablen Kunststofffasern 16a läuft langsamer ab als eine Biodegradation von Naturfasern wie Schilffasern, Jutefasern oder Kokosfasern. Höchstens 10 % des Mattenelements 10a, insbesondere der Fasern 16a, ist/sind unter kontrollierten Kompostierbedingungen (nach DIN EN ISO 14855:2004-10) innerhalb eines Zeitraums von einem Jahr biologisch abgebaut und/oder desintegriert. Die Fasern 16a des Verbunds 14a umfassen einen biodegradablen Polylactid-Kunststoff (PLA). Die Fasern 16a des Verbunds 14a bestehen aus dem biodegradablen PLA-Kunststoff. Die Fasern 16a des Verbunds 14a weisen ein spezifisches Gewicht auf, welches größer ist als das spezifische Gewicht von Wasser. Die Fasern 16a des Verbunds 14a sind verstreckt. Die Fasern 16a des Verbunds 14a sind vorverstreckt. Die Fasern 16a des Verbunds 14a weisen gezielt beigemischte Farbpigmente (nicht gezeigt) auf. Die Farbpigmente sind biokompatibel. Die Farbpigmente sind biologisch abbaubar.

Die Fig. 4 zeigt eine Detailansicht eines Ausschnitts des Mattenelements 10a. Die Fasern 16a des Verbunds 14a, welcher das Mattenelement 10a ausbildet, umfassen einen ersten Fasertyp 18a mit einem Teil aller Fasern 16a. Die Fasern 16a des Verbunds 14a, welcher das Mattenelement 10a ausbildet, umfassen einen zweiten Fasertyp 40a mit einem weiteren Teil aller Fasern 16a. Die Fasern 16a des ersten Fasertyps 18a und die Fasern 16a des zweiten Fasertyps 40a unterscheiden sich wesentlich voneinander. Die Fasern 16a des ersten Fasertyps 18a und die Fasern 16a des zweiten Fasertyps 40a weisen wesentlich unterschiedliche Feinheiten auf. Die Fasern 16a des Fasertyps 18a, 40a mit der höheren Feinheit bilden Reibfasern zur Erhöhung einer Zugfestigkeit des Mattenelements 10a aus. Die Fasern 16a des ersten Fasertyps 18a weisen eine wesentlich höhere Feinheit auf. Die Fasern 16a des ersten Fasertyps 18a bilden im dargestellten Fall die Reibfasern aus.

In der Fig. 5 sind beispielhaft je eine Faser 16a des ersten Fasertyps 18a und eine Faser 16a des zweiten Fasertyps 40a gezeigt. Die Fasern 16a des Verbunds 14a sind vorverformt. Die Fasern 16a des Verbunds 14a sind vorverwellt. Die Fasern 16a weisen eine durchschnittliche Länge 20a, 42a von höchstens 20 cm auf. Die Fasern 16a des ersten Fasertyps 18a und die Fasern 16a des zweiten Fasertyps 40a weisen wesentlich unterschiedliche durchschnittliche Längen 20a, 42a auf. Im in Fig. 5 beispielhaft dargestellten Fall weisen die Fasern 16a des ersten Fasertyps 18a eine durchschnittliche Länge 20a von 15 cm auf. Im in Fig. 5 beispielhaft dargestellten Fall weisen die Fasern 16a des zweiten Fasertyps 40a eine durchschnittliche Länge 42a von 7 cm auf. Die Fasern 16a des Verbunds 14a weisen einen durchschnittlichen Durchmesser 22a, 44a von weniger als 2 mm auf. Im in Fig. 5 beispielhaft dargestellten Fall weisen die Fasern 16a des ersten Fasertyps 18a einen durchschnittlichen Durchmesser 22a von etwa 0,2 mm auf. Die Fasern 16a des ersten Fasertyps 18a bilden somit die Reibfasern aus. Im in Fig. 5 beispielhaft dargestellten Fall weisen die Fasern 16a des zweiten Fasertyps 40a einen durchschnittlichen Durchmesser 44a von etwa 1 mm auf. Die Fasern 16a des ersten Fasertyps 18a weisen eine erste Art und/oder Mischung von Farbpigmenten auf, welche den Fasern 16a des ersten Fasertyps 18a eine erste Färbung (angedeutet durch eine erste Schraffierung) verleiht. Die Fasern 16a des zweiten Fasertyps 40a weisen eine zweite Art und/oder Mischung von Farbpigmenten auf, welche den Fasern 16a des zweiten Fasertyps 40a eine zweite Färbung (angedeutet durch eine zweite Schraffierung) verleiht. Die erste Färbung unterscheidet sich wesentlich von der zweiten Färbung. Die erste Färbung ist beispielshaft ein Braunton. Die zweite Färbung ist beispielhaft ein Grünton. Die unterschiedlichen ersten und zweiten Färbungen sind dazu vorgesehen, in Kombination einen Camouflage-Effekt zu erzeugen.

Die Fig. 6 zeigt ein Ablaufdiagramm eines Verfahrens zur Herstellung der Schutzvorrichtung 34a, in dem das Mattenelement 10a als der vliesartige Verbund 14a aus der Vielzahl an biodegradablen Kunststofffasern 16a hergestellt wird. In zumindest einem Verfahrensschritt 46a werden die Fasern 16a, insbesondere die Fasern 16a beider Fasertypen 18a, 40a, aus dem biodegradablen Kunststoff (z.B. PLA) hergestellt, vorzugsweise gesponnen und/oder extrudiert. In zumindest einem weiteren Verfahrensschritt 48a werden die biodegradablen Kunststofffasern 16a verstreckt. Die Fasern 16a werden in dem Verfahrensschritt 48a vor der Herstellung des vliesartigen Verbunds 14a verstreckt. Bei dem Verstrecken der Fasern 16a richten sich Polymerketten im Inneren der Fasern 16a teilweise aus, wodurch es zu einer Teilkristallisation des Fasermaterials, insbesondere zu einer Erhöhung eines teilkristallisierten Anteils des Fasermaterials und damit zu einer Verstärkung der Fasern 16a kommt (vgl. auch die Veranschaulichung des Verstreckens in Fig. 7). In zumindest einem weiteren optionalen Verfahrensschritt 50a werden die biodegradablen Kunststofffasern 16a verformt und/oder verwellt. Die Fasern 16a werden in dem Verfahrensschritt 50a vor der Herstellung des vliesartigen Verbunds 14a vorverformt und/oder vorverwellt. In zumindest einem weiteren Verfahrensschritt 52a werden die biodegradablen Kunststofffasern 16a auf definierte Längen 20a, 42a zurechtgeschnitten. In zumindest einem weiteren Verfahrensschritt 54a wird aus den Fasern 16a, insbesondere den Fasern 16a der beiden Fasertypen 18a, 40a, der vliesartige Verbund 14a, insbesondere der Vliesstoff, hergestellt. Der vliesartige Verbund 14a, insbesondere der Vliesstoff, wird in dem Verfahrensschritt 54a beispielsweise durch ein Vernadeln hergestellt. Alternativ oder zusätzlich sind auch weitere bekannte (mechanische, chemische und thermische) Verfahren zur Herstellung des Vliesstoffes aus den Fasern 16a denkbar (z.B. Kalandrierung, Wasserstrahlverfestigung, Nähwirken, etc.).

In der Fig. 7 ist der Verstreckungseffekt veranschaulicht. In der oberen Zeichnung von Fig. 7 ist eine unverstreckte Faser 16a, deren Polymerketten im Wesentlichen ungeordnet und/oder ungerichtet sind, zu sehen. In der unteren Zeichnung von Fig. 7 ist eine verstreckte Faser 16a, deren Polymerketten im Wesentlichen begradigt und/oder gerichtet sind, zu sehen. Durch die Begradigung der Polymerketten kann eine Erhöhung eines teilkristallisierten Anteils der Fasern 16a und damit eine Verfestigung der Faser 16a erreicht werden.

In den Figuren 8 bis 14 ist ein weiteres Ausführungsbeispiel der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 7, verwiesen werden kann. Zur Unterscheidung der Ausführungsbeispiele ist der Buchstabe a den Bezugszeichen des Ausführungsbeispiels in den Figuren 1 bis 7 nachgestellt. In den Ausführungsbeispielen der Figuren 8 bis 14 ist der Buchstabe a durch den Buchstaben b ersetzt.

Die Fig. 8 zeigt eine Draufsicht auf eine alternative Schutzvorrichtung 34b. Die alternative Schutzvorrichtung 34b weist ein Mattenelement 10b auf. Das Mattenelement 10b ist aus einem vliesartigen Verbund 14b mit einer Vielzahl an Fasern 16b ausgebildet, wobei die Fasern 16b als biodegradable Kunststofffasern 16b ausgebildet sind. Die alternative Schutzvorrichtung 34b weist ein Verstärkungselement 24b auf. Das Verstärkungselement 24b ist netzartig ausgebildet. Das Verstärkungselement 24b ist oberhalb des Mattenelements 10b angeordnet. Das Verstärkungselement 24b ist als ein Drahtgeflecht 28b ausgebildet. Das Drahtgeflecht 28b umfasst einen Draht 30b, welcher vollständig aus einem hochfesten Stahl ausgebildet ist. Das Drahtgeflecht 28b weist eine dreidimensionale, matratzenartige Struktur auf. Das Drahtgeflecht 28b ist aus ineinander gedrehten Flachwendeln ausgebildet, welche diamantenförmige oder quadratische Maschen ausbilden.

Die Fig. 9 zeigt eine Seitenansicht auf die alternative Schutzvorrichtung 34b mit dem Verstärkungselement 24b. Das Verstärkungselement 24b ist mit dem Mattenelement 10b verbunden. Das Verstärkungselement 24b ist an das Mattenelement 10b angenäht. Die alternative Schutzvorrichtung 34b umfasst ein Verbindungselement 26b. Die alternative Schutzvorrichtung 34b umfasst eine Vielzahl an zumindest im Wesentlichen baugleichen Verbindungselementen 26b. Das Verbindungselement 26b ist dazu vorgesehen, das Mattenelement 10b und das Verstärkungselement 24b miteinander zu verbinden. Das Verstärkungselement 24b ist mittels des Verbindungselements 26b an das Mattenelement 10b angenäht. Bei einer horizontalen Ausrichtung, wie sie beispielhaft in Fig. 9 gezeigt ist, hängt das Mattenelement 10b an den Verbindungselementen 26b unterhalb des Verstärkungselements 24b. Dabei berühren sich das Mattenelement 10b und das Verstärkungselement 24b nicht. Dabei sind das Mattenelement 10b und das Verstärkungselement 24b voneinander beabstandet. Das Verbindungselement 26b ist biodegradabel ausgebildet. Das Verbindungselement 26b ist biokompatibel ausgebildet. Das Verbindungselement 26b ist dazu vorgesehen, sich bei einer Wetterexposition aufzulösen. Das Mattenelement 10b ist dazu vorgesehen, sich nach einem Auflösen des Verbindungselements 26b von dem Verstärkungselement 24b zu lösen. Das Mattenelement 10b ist dazu vorgesehen, sich nach einem Lösen von dem Verstärkungselement 24b eng anliegend über eine zu schützende Oberfläche 12b auszubreiten.

Die Fig. 10 zeigt ein Ablaufdiagramm eines Verfahrens zur Herstellung der alternativen Schutzvorrichtung 34b. In zumindest einem Verfahrensschritt 56b wird das Mattenelement 10b hergestellt, wie es in dem im Zusammenhang mit Fig. 6 offenbarten Verfahren beschrieben ist. In zumindest einem weiteren Verfahrensschritt 58b wird das Mattenelement 10b mit dem Verstärkungselement 24b verbunden. In dem Verfahrensschritt 58b wird das Mattenelement 10b mit dem Verstärkungselement 24b vernäht. In dem Verfahrensschritt 58b wird das Mattenelement 10b an dem Verstärkungselement 24b angenäht.

Die Fig. 11 zeigt eine wesentlich vereinfachte schematische Darstellung einer Herstellungsvorrichtung 60b zur Herstellung der alternativen Schutzvorrichtung 34b. Die Herstellungsvorrichtung 60b ist als eine Art Nähmaschine ausgebildet. Die Herstellungsvorrichtung 60b umfasst eine Abrollvorrichtung 62b mit einem aufgerollten Mattenelement 10b und eine Abrollvorrichtung 64b mit einem aufgerollten Verstärkungselement 24b. Das Mattenelement 10b und das Verstärkungselement 24b werden synchronisiert von den Abrollvorrichtungen 62b, 64b abgerollt und einer Nähvorrichtung 66b der Herstellungsvorrichtung 60b zugeführt. Die Nähvorrichtung 66b ist dazu vorgesehen, das Mattenelement 10b und das Verstärkungselement 24b miteinander zu vernähen, insbesondere mittels des Verbindungselements 26b miteinander zu verbinden.

Die Fig. 12 zeigt einen zu der Fig. 1a vergleichbaren seitlichen Schnitt durch eine alternative Böschungssicherung 32b mit der alternativen Schutzvorrichtung 34b unmittelbar nach einer Montage der alternativen Schutzvorrichtung 34b auf der Oberfläche 12b. Das Mattenelement 10b ist noch mittels der Verbindungselements 26b mit dem Verstärkungselement 24b verbunden.

Die Fig. 13 zeigt ein Ablaufdiagramm eines Verfahrens zu einer Montage der alternativen Schutzvorrichtung 34b. In zumindest einem Verfahrensschritt 68b wird das mit dem Verstärkungselement 24b durch das Verbindungselement 26b verbundene Mattenelement 10b auf die zu schützende Oberfläche 12b mittels Verankerungselementen 36b installiert. Die alternative Schutzvorrichtung 34b wird in dem Verfahrensschritt 68b so installiert, dass das Mattenelement 10b zwischen der zu schützende Oberfläche 12b und dem Verstärkungselement 24b angeordnet ist. In zumindest einem Verfahrensschritt 70b, welcher insbesondere selbstständig durch Regenfall oder dergleichen oder provoziert ablaufen kann, wird das Verbindungselement 26b nach erfolgter Installation durch Wasser und/oder UV-Strahlung aufgelöst. In dem Verfahrensschritt 70b wird das Mattenelement 10b von dem Verstärkungselement 24b getrennt und sinkt nach unten. In den meisten üblichen Installationspositionen wird sich das Mattenelement 10b dadurch selbsttätig möglichst eng über die zu schützende Oberfläche 12b legen.

Die Fig. 14 zeigt den in der Fig. 12 dargestellten seitlichen Schnitt durch eine alternative Böschungssicherung 32b nach einem Auflösen der Verbindungselemente 26b. Das Mattenelement 10b ist nicht mehr mit dem Verstärkungselement 24b verbunden. Das Mattenelement 10b liegt auf der Oberfläche 12b auf. Das flexible Mattenelement 10b schmiegt sich an die Oberfläche 12b an. In dem in der Fig. 14 gezeigten Zustand entfaltet das Mattenelement 10b seine maximale Erosionsschutzwirkung, während das Verstärkungselement 24b hauptsächlich zu einem Schutz vor Steinschlag und/oder größeren Hangrutschungen dient.

### Bezugszeichen

- 10: Mattenelement
- 12: Oberfläche
- 14: Verbund
- 16: Faser
- 18: Erster Fasertyp
- 20: Länge
- 22: Durchmesser
- 24: Verstärkungselement
- 26: Verbindungselement
- 28: Drahtgeflecht
- 30: Draht
- 32: Böschungssicherung
- 34: Schutzvorrichtung
- 36: Verankerungselement
- 38: Dicke
- 40: Zweiter Fasertyp
- 42: Länge
- 44: Durchmesser
- 46: Verfahrensschritt
- 48: Verfahrensschritt
- 50: Verfahrensschritt
- 52: Verfahrensschritt
- 54: Verfahrensschritt
- 56: Verfahrensschritt
- 58: Verfahrensschritt
- 60: Herstellungsvorrichtung
- 62: Abrollvorrichtung
- 64: Abrollvorrichtung
- 66: Nähvorrichtung
- 68: Verfahrensschritt
- 70: Verfahrensschritt
- 72: Frucht

## Patentansprüche

1. Schutzvorrichtung (34a; 34'a; 34b), mit einem Mattenelement (10a-b), welches zumindest dazu vorgesehen ist, flächig über eine zu schützende Oberfläche (12a-b) ausgebreitet zu werden und diese zu schützende Oberfläche zu bedecken, und welches zumindest zu einem Großteil aus einem vliesartigen Verbund (14a-b) mit einer Vielzahl an Fasern (16a-b) ausgebildet ist, wobei die Fasern (16ab) als biodegradable Kunststofffasern ausgebildet sind, **dadurch gekennzeichnet, dass** sich die organischen Anteile der Kunststofffaser innerhalb eines ökologisch verträglichen Zeitraumsvon höchstens 50 Jahren zumindest zu 90% in CO₂ und/oder H₂O zersetzen und dass höchstens 10 % des Mattenelements unter der Norm DIN EN ISO 14855:2004-10 entsprechenden, kontrollierten Kompostierbedingungen nach einem Zeitraum von einem Jahr biologisch abgebaut und/oder desintegriert sind.

2. Schutzvorrichtung (34a; 34'a; 34b) nach Anspruch 1, **dadurch gekennzeichnet, dass** die Fasern (16a-b) einen biodegradablen Polylactid-Kunststoff (PLA) umfassen.

3. Schutzvorrichtung (34a; 34'a; 34b) nach Anspruch 1 oder 2, **dadurch gekennzeichnet, dass** zumindest ein wesentlicher Teil aller Fasern (16ab) des Verbunds (14a-b) verstreckt vorverformt und/oder vorverwellt sind.

4. Schutzvorrichtung (34a; 34'a; 34b) nach einem der vorhergehenden Ansprüche, **dadurch gekennzeichnet, dass** zumindest ein wesentlicher Teil aller Fasern (16a-b) des Verbunds (14a-b) Farbpigmente aufweist, welche biologisch abbaubar sind.

5. Schutzvorrichtung (34a; 34'a; 34b) nach einem der vorhergehenden Ansprüche, **dadurch gekennzeichnet, dass** zumindest ein wesentlicher Teil aller Fasern (16a-b), insbesondere alle den Verbund (14a-b) ausbildende Fasern (16a-b), einen Durchmesser (22a-b) von weniger als 2 mm aufweisen, wobei die Schutzvorrichtung durch eine dreidimensionale Strukturierung eine Erstreckung senkrecht zu der flächigen Ausbreitungsrichtung eine Dicke aufweist, welche größer ist als ein 10-faches eines mittleren Durchmessers der Kunststofffasern.

6. Schutzvorrichtung (34a; 34'a; 34b) nach einem der vorhergehenden Ansprüche, **dadurch gekennzeichnet, dass** die Fasern (16a-b) zumindest eine Vielzahl an Fasern (16a-b) eines ersten Fasertyps (18a-b) und zumindest eine Vielzahl an Fasern (16a-b) eines zweiten Fasertyps (40) umfassen, wobei sich die Fasern (16a-b) des ersten Fasertyps (18ab) und des zweiten Fasertyps (40a-b) wesentlich voneinander unterscheiden, insbesondere indem die Fasern (16a-b) des ersten Fasertyps (18a-b) und die Fasern (16a-b) des zweiten Fasertyps (40a-b) wesentlich unterschiedliche Feinheiten aufweisen, und hierbei vorzugsweisedie Fasern (16a-b) des Fasertyps (18a-b, 40a-b) mit der höheren Feinheit Reibfasern zur Erhöhung einer Zugfestigkeit des Mattenelements (10a-b) ausbilden.

7. Schutzvorrichtung (34a; 34'a; 34b) nach Anspruch 6, **dadurch gekennzeichnet, dass** die Fasern (16a-b) des ersten Fasertyps (18a-b) und die Fasern (16a-b) des zweiten Fasertyps (40a-b) wesentlich unterschiedliche durchschnittliche, Längen (20a-b, 42a-b) aufweisen.

8. Schutzvorrichtung (34a; 34'a; 34b) nach Anspruch 6 oder 7 , **dadurch gekennzeichnet, dass** die Fasern (16a-b) des ersten Fasertyps (18a-b) eine erste Art und/oder Mischung von Farbpigmenten aufweisen, welche den Fasern (16a-b) des ersten Fasertyps (18a-b) eine erste Färbung verleiht und dass die Fasern (16a-b) des zweiten Fasertyps (40a-b) eine zweite Art und/oder Mischung von Farbpigmenten aufweisen, welche den Fasern (16a-b) des zweiten Fasertyps (40a-b) eine zweite Färbung verleiht, die sich von der ersten Färbung unterscheidet.

9. Schutzvorrichtung (34b) nach einem der vorhergehenden Ansprüche, **gekennzeichnet durch** ein, insbesondere netzartiges, Verstärkungselement (24b), wie beispielsweise ein Drahtgeflecht, welches mit dem Mattenelement (10b) verbunden ist, wobei das Verstärkungselement (24b) oberhalb und/oder unterhalb des Mattenelements (10b) angeordnet ist, wobei vorzugsweise weiterhin zumindest ein vorzugsweise biodegradabel ausgebildetes Verbindungselement (26b) vorgesehen ist, welches dazu vorgesehen ist, das Mattenelement (10b) und das Verstärkungselement (24b) miteinander zu verbinden.

10. Schutzvorrichtung (34b) nach Anspruch 9, **dadurch gekennzeichnet, dass** das Verstärkungselement (24b) an das Mattenelement (10b) angenäht ist.

11. Schutzvorrichtung nach einem der vorhergehenden Ansprüche,
**dadurch gekennzeichnet, dass** die Kunststofffaser sich innerhalb eines ökologisch verträglichen Zeitraums von zumindest einem Jahr und höchstens 50 Jahren zu zumindest 51% zu Kohlenstoffdioxid (CO2), Wasser (H2O) und siebbaren Rückständen geringer Ökotoxizität, die keine Konzentrationen der Elemente Zink, Kupfer, Nickel, Cadmium, Blei, Quecksilber, Chrom, Molybdän, Selen, Arsen und Fluor oder nur geringe Konzentrationen der genannten Elemente auf, welche die in der Norm DIN EN 13432:2000 genannten Grenzwerte nicht überschreiten, zersetzen.

12. Schutzvorrichtung nach einem der vorhergehenden Ansprüche,
**dadurch gekennzeichnet, dass** zumindest ein Teil der Kunststoffasern eine Kern-Mantel-Struktur ausbilden, bei der ein aus zumindest einem abweichenden Material, beispielsweise einer Naturfaser wie einer Kokosoder Jutefaser, ausgebildeter Kern durch einen Mantel aus biodegradablen Kunststoff umgeben ist.

13. Verwendung der Schutzvorrichtung (34a; 34'a; 34b) nach einem der Ansprüche 1 bis 12 bei einer Neubegrünung und/oder einer Wiederbegrünung einer, insbesondere hanglagigen und/oder erosionsgefährdeten, Oberfläche (12a-b), als eine Erosionsschutzmatte für eine unbegrünte hanglagige Oberfläche (12a-b), als eine Drainagematte in oder auf einem Boden oder auf einem Gebäudedach und/oder zu einem Schutz von Landwirtschaftserzeugnissen, beispielsweise von Früchten (72a-b), direkt an einem Anbauort.

14. Verfahren zu einer Herstellung einer Schutzvorrichtung (34a; 34'a; 34b), ,
**dadurch gekennzeichnet, dass** ein Mattenelement (10a-b), welches zumindest dazu vorgesehen ist, flächig über eine zu schützende Oberfläche (12a-b) ausgebreitet zu werden und diese zu schützende Oberfläche zu decken, als ein vliesartiger Verbund (14a-b) aus einer Vielzahl an biodegradablen Kunststofffasern (16a-b) hergestellt wird, wobei unter biodegradabel zu verstehen ist, dass sich die organischen Anteile der Kunststofffaser innerhalb eines ökologisch verträglichen Zeitraumsvon höchstens 50 Jahren zumindest zu 90% in CO₂ und/oder H₂O zersetzen und dass höchstens 10 % des Mattenelements unter der Norm DIN EN ISO 14855:2004-10 entsprechenden, kontrollierten Kompostierbedingungen nach einem Zeitraum von einem Jahr biologisch abgebaut und/oder desintegriert sind.

15. Verfahren nach Anspruch 14, **dadurch gekennzeichnet, dass** die biodegradablen Kunststofffasern (16a-b) vor der Herstellung des vliesartigen Verbunds (14a-b) verstreckt und/oder vorverformt, insbesondere vorverwellt, werden.

16. Verfahren nach einem der Ansprüche 14 oder 15, **dadurch gekennzeichnet, dass** das Mattenelement (10b) mit einem, insbesondere netzartigen, Verstärkungselement (24b) verbunden, insbesondere vernäht, wird.

17. Verfahren zu einer Montage einer Schutzvorrichtung (34b) nach einem der Ansprüche 1 bis 12, wobei ein mit einem Verstärkungselement (24b) durch ein Verbindungselement (26b) verbundenes Mattenelement (10b) auf einer zu schützenden Oberfläche (12b) derart installiert wird, dass das Mattenelement (10b) zwischen der zu schützenden Oberfläche (12b) und dem Verstärkungselement (24b) angeordnet ist, und wobei das Verbindungselement (26b) nach erfolgter Installation durch Verwitterung aufgelöst wird, so dass das Mattenelement (10b) von dem Verstärkungselement (24b) getrennt wird und sich möglichst eng über die zu schützende Oberfläche (12b) legt.

## Claims

1. Protective device (34a; 34'a; 34b) comprising a mat element (10a-b) which is at least intended to be spread out flat over a surface (12a-b) to be protected and to cover this surface to be protected, and which is at least largely formed from a nonwoven composite (14a-b) with a plurality of fibers (16a-b), wherein the fibers (16a-b) are formed as biodegradable plastic fibers,
**characterized in that** at least 90% of the organic components of the plastic fiber decompose into CO₂ and/or H₂O within an ecologically acceptable period of no more than 50 years, and that no more than 10% of the mat element is biodegraded and/or disintegrated after a period of one year under controlled composting conditions in accordance with the DIN EN ISO 14855:2004-10 standard.

2. Protective device (34a; 34'a; 34b) according to claim 1, **characterized in that** the fibers (16a-b) comprise a biodegradable polylactide plastic (PLA).

3. Protective device (34a; 34'a; 34b) according to claim 1 or 2, **characterized in that** at least a substantial portion of all fibers (16a-b) of the composite (14a-b) are preformed and/or pre-curled by stretching.

4. Protective device (34a; 34'a; 34b) according to one of the preceding claims,
**characterized in that** at least a substantial portion of all fibers (16a-b) of the composite (14a-b) has color pigments that are biodegradable.

5. Protective device (34a; 34'a; 34b) according to one of the preceding claims,
**characterized in that** at least a substantial portion of all fibers (16a-b), in particular all fibers (16a-b) forming the composite (14a-b), have a diameter (22a-b) of less than 2 mm, wherein the protective device has a thickness perpendicular to the direction of flat spreading out, due to a three-dimensional structure, which is greater than 10 times the average diameter of the plastic fibers.

6. Protective device (34a; 34'a; 34b) according to one of the preceding claims,
**characterized in that** the fibers (16a-b) comprise at least a plurality of fibers (16a-b) of a first fiber type (18a-b) and at least a plurality of fibers (16a-b) of a second fiber type (40), wherein the fibers (16a-b) of the first fiber type (18a-b) and the second fiber type (40a-b) differ significantly from one another, in particular **in that** the fibers (16a-b) of the first fiber type (18a-b) and the fibers (16a-b) of the second fiber type (40a-b) have substantially different finenesses, and preferably the fibers (16a-b) of the fiber type (18a-b, 40a-b) with the higher fineness form friction fibers to increase the tensile strength of the mat element (10a-b).

7. Protective device (34a; 34'a; 34b) according to claim 6, **characterized in that** the fibers (16a-b) of the first fiber type (18a-b) and the fibers (16a-b) of the second fiber type (40a-b) have substantially different average lengths (20a-b, 42a-b).

8. Protective device (34a; 34'a; 34b) according to claim 6 or 7, **characterized in that** the fibers (16a-b) of the first fiber type (18a-b) have a first type and/or mixture of color pigments which give the fibers (16a-b) of the first fiber type (18a-b) a first color, and that the fibers (16a-b) of the second fiber type (40a-b) have a second type and/or mixture of color pigments, which give the fibers (16a-b) of the second fiber type (40a-b) a second coloration that differs from the first coloration.

9. Protective device (34b) according to one of the preceding claims, **characterized by** a reinforcing element (24b), in particular a net-like reinforcing element, such as a wire mesh, which is connected to the mat element (10b), wherein the reinforcing element (24b) is arranged above and/or below the mat element (10b), wherein at least one preferably biodegradable connecting element (26b) is further provided, which is intended to connect the mat element (10b) and the reinforcing element (24b) to each other.

10. Protective device (34b) according to claim 9, **characterized in that** the reinforcing element (24b) is sewn onto the mat element (10b).

11. Protective device according to one of the preceding claims,
**characterized in that** at least 51% of the plastic fiber decomposes within an ecologically acceptable period of at least one year and at most 50 years into carbon dioxide (CO₂), water (H₂O), and sievable residues of low ecotoxicity that do not contain concentrations of the elements zinc, copper, nickel, cadmium, lead, mercury, chromium, molybdenum, selenium, arsenic, and fluorine, or only low concentrations of the aforementioned elements that do not exceed the limit values specified in DIN EN 13432:2000.

12. Protective device according to one of the preceding claims,
**characterized in that** at least some of the plastic fibers form a core-sheath structure in which a core made of at least one different material, for example a natural fiber such as coconut or jute fiber, is surrounded by a sheath made of biodegradable plastic.

13. Use of the protective device (34a; 34'a; 34b) according to one of claims 1 to 12 for revegetation and/or re-vegetation of a surface, in particular a sloping surface and/or a surface at risk of erosion, surface (12a-b), as an erosion protection mat for an unvegetated sloping surface (12a-b), as a drainage mat in or on soil or on a building roof, and/or for protecting agricultural products, for example fruit (72a-b), directly at a cultivation site.

14. Method for manufacturing a protective device (34a; 34'a; 34b), **characterized in that** a mat element (10a-b), which is at least intended to be spread flat over a surface (12a-b) to be protected and to cover this surface to be supported, is manufactured as a fleece-like composite (14a-b) made of a plurality of biodegradable plastic fibers (16a-b), wherein biodegradable means that at least 90% of the organic components of the plastic fiber decompose into CO₂ and/or H₂O within an ecologically acceptable period of no more than 50 years, and that no more than 10% of the mat element is biodegraded and/or disintegrated after a period of one year under controlled composting conditions in accordance with the DIN EN ISO 14855:2004-10 standard.

15. Method according to claim 14, **characterized in that** the biodegradable plastic fibers (16a-b) are stretched and/or preformed, in particular pre-curled, prior to the production of the nonwoven composite (14a-b).

16. method according to one of claims 14 or 15, **characterized in that** the mat element (10b) is connected, in particular sewn, to a reinforcing element (24b), in particular a net-like reinforcing element.

17. Method for installing a protective device (34b) according to one of claims 1 to 12, wherein a mat element (10b) connected to a reinforcing element (24b) by a connecting element (26b) (10b) connected to a reinforcing element (24b) by a connecting element (26b) is installed on a surface (12b) to be protected in such a way that the mat element (10b) is arranged between the surface (12b) to be protected and the reinforcing element (24b), and wherein the connecting element (26b) is dissolved by weathering after installation, so that the mat element (10b) is separated from the reinforcing element (24b) and lies as closely as possible over the surface (12b) to be protected.

## Revendications

1. Dispositif de protection (34a ; 34'a ; 34b), avec un élément natte (10a-b), lequel est au moins prévu pour être étalé à plat sur une surface (12a-b) à protéger et pour couvrir cette surface à protéger, et lequel est formé au moins en grande partie d'un composite (14a-b) de type non-tissé avec une pluralité de fibres (16a-b), dans lequel les fibres (16a-b) sont réalisées sous la forme de fibres synthétiques biodégradables, **caractérisé en ce que** les parts organiques des fibres synthétiques se décomposent, en l'espace d'une période écologiquement compatible de 50 ans maximum, au moins à 90 % en CO₂ et/ou en H₂O et **en ce que** 10 % maximum de l'élément natte sont biologiquement dégradés et/ou désintégrés dans des conditions de compostage contrôlées, correspondant à la norme DIN EN ISO 14855:2004-10, après une période d'un an.

2. Dispositif de protection (34a ; 34'a ; 34b) selon la revendication 1, **caractérisé en ce que** les fibres (16a-b) comprennent un matériau synthétique en acide polylactique (PLA) biodégradable.

3. Dispositif de protection (34a ; 34'a ; 34b) selon la revendication 1 ou 2, **caractérisé en ce qu'**au moins une partie essentielle de toutes les fibres (16a-b) du composite (14a-b) est préformée de manière étirée et/ou pré-ondulée.

4. Dispositif de protection (34a ; 34'a ; 34b) selon l'une quelconque des revendications précédentes, **caractérisé en ce qu'**au moins une partie essentielle de toutes les fibres (16a-b) du composite (14a-b) présente des pigments de couleur, lesquels sont biologiquement dégradables.

5. Dispositif de protection (34a ; 34'a ; 34b) selon l'une quelconque des revendications précédentes, **caractérisé en ce qu'**au moins une partie essentielle de toutes les fibres (16a-b), en particulier toutes les fibres (16a-b) formant le composite (14a-b), présente un diamètre (22a-b) inférieur à 2 mm, dans lequel le dispositif de protection présente par une structuration tridimensionnelle, une extension perpendiculaire à la direction de propagation plane une épaisseur, laquelle est supérieure à 10 fois un diamètre médian des fibres synthétiques.

6. Dispositif de protection (34a ; 34'a ; 34b) selon l'une quelconque des revendications précédentes, **caractérisé en ce que** les fibres (16a-b) comprennent au moins une pluralité de fibres (16a-b) d'un premier type de fibre (18a-b) et au moins une pluralité de fibres (16a-b) d'un deuxième type de fibre (40), dans lequel les fibres (16a-b) du premier type de fibre (18a-b) et du deuxième type de fibre (40a-b) se distinguent sensiblement les unes des autres, en particulier par le fait que les fibres (16a-b) du premier type de fibre (18a-b) et les fibres (16a-b) du deuxième type de fibre (40a-b) présentent des finesses sensiblement différentes, et en l'occurrence de préférence les fibres (16a-b) du type de fibre (18a-b, 40a-b) avec la finesse la plus élevée forment des fibres de friction pour augmenter une résistance à la traction de l'élément natte (10a-b).

7. Dispositif de protection (34a ; 34'a ; 34b) selon la revendication 6, **caractérisé en ce que** les fibres (16a-b) du premier type de fibre (18a-b) et les fibres (16a-b) du deuxième type de fibre (40a-b) présentent des longueurs (20a-b, 42a-b) moyennes sensiblement différentes.

8. Dispositif de protection (34a ; 34'a ; 34b) selon la revendication 6 ou 7, **caractérisé en ce que** les fibres (16a-b) du premier type de fibre (18a-b) présentent un premier type et/ou mélange de pigments de couleur, lequel confère aux fibres (16a-b) du premier type de fibre (18a-b) une première teinte et **en ce que** les fibres (16a-b) du deuxième type de fibre (40a-b) présentent un deuxième type et/ou mélange de pigments de couleur, lequel confère aux fibres (16a-b) du deuxième type de fibre (40a-b) une deuxième teinte, qui se distingue de la première teinte.

9. Dispositif de protection (34b) selon l'une quelconque des revendications précédentes, **caractérisé par** un élément de renforcement (24b), en particulier de type filet, comme par exemple un treillis métallique, lequel est relié à l'élément natte (10b), dans lequel l'élément de renforcement (24b) est agencé au-dessus et/ou en dessous de l'élément natte (10b), dans lequel de préférence en outre au moins un élément de liaison (26b) réalisé de préférence de manière biodégradable est prévu, lequel est prévu pour relier l'un à l'autre l'élément natte (10b) et l'élément de renforcement (24b).

10. Dispositif de protection (34b) selon la revendication 9, **caractérisé en ce que** l'élément de renforcement (24b) est cousu à l'élément natte (10b).

11. Dispositif de protection selon l'une quelconque des revendications précédentes, **caractérisé en ce que** les fibres synthétiques se décomposent, en l'espace d'une période écologiquement compatible d'au moins un an et de 50 ans maximum, à au moins 51 % en dioxyde de carbone (CO2), en eau (H2O) et en résidus tamisables à faible écotoxicité, qui ne présentent aucune concentration des éléments zinc, cuivre, nickel, cadmium, plomb, mercure, chrome, molybdène, sélénium, arsenic et fluor ou seulement de faibles concentrations desdits éléments, lesquelles ne dépassent pas les valeurs limites mentionnées dans la norme DIN EN 13432:2000.

12. Dispositif de protection selon l'une quelconque des revendications précédentes, **caractérisé en ce qu'**au moins une partie des fibres synthétiques forme une structure noyau-gaine, dans laquelle un noyau formé d'au moins un matériau différent, par exemple d'une fibre naturelle comme une fibre de coco ou de jute, est entouré par une gaine en matériau synthétique biodégradable.

13. Utilisation du dispositif de protection (34a ; 34'a ; 34b) selon l'une quelconque des revendications 1 à 12 lors d'une nouvelle végétalisation et/ou d'une re-végétalisation d'une surface (12a-b), en particulier en pente et/ou menacée par l'érosion, sous la forme d'une natte de protection contre l'érosion pour une surface (12a-b) en pente non végétalisée, sous la forme d'une natte de drainage dans ou sur un sol ou sur un toit de bâtiment et/ou pour une protection de produits agricoles, par exemple de fruits (72a-b), directement sur un lieu de culture.

14. Procédé de fabrication d'un dispositif de protection (34a ; 34'a ; 34b), **caractérisé en ce qu'**un élément natte (10a-b), lequel est au moins prévu pour être étalé à plat sur une surface (12a-b) à protéger et pour couvrir cette surface à protéger, est fabriqué sous la forme d'un composite (14a-b) de type non-tissé composé d'une pluralité de fibres synthétiques (16a-b) biodégradables, dans lequel il faut entendre par biodégradable le fait que les parts organiques des fibres synthétiques se décomposent, en l'espace d'une période écologiquement compatible de 50 ans maximum, au moins à 90 % en CO₂ et/ou en H₂O et que 10 % maximum de l'élément natte sont biologiquement dégradés et/ou désintégrés dans des conditions de compostage contrôlées, correspondant à la norme DIN EN ISO 14855:2004-10, après une période d'un an.

15. Procédé selon la revendication 14, **caractérisé en ce que** les fibres synthétiques (16a-b) biodégradables sont étirées et/ou préformées, en particulier pré-ondulées, avant la fabrication du composite (14a-b) de type non-tissé.

16. Procédé selon l'une quelconque des revendications 14 ou 15, **caractérisé en ce que** l'élément natte (10b) est relié, en particulier cousu, à un élément de renforcement (24b), en particulier de type filet.

17. Procédé de montage d'un dispositif de protection (34b) selon l'une quelconque des revendications 1 à 12, dans lequel un élément natte (10b) relié à un élément de renforcement (24b) par un élément de liaison (26b) est installé sur une surface (12b) à protéger de telle sorte que l'élément natte (10b) est agencé entre la surface (12b) à protéger et l'élément de renforcement (24b), et dans lequel l'élément de liaison (26b) est désagrégé par les conditions météorologiques après installation de sorte que l'élément natte (10b) est séparé de l'élément de renforcement (24b) et se pose aussi étroitement que possible sur la surface (12b) à protéger.
